# EUROPÄISCHE PATENTSCHRIFT

(11) **EP 0 822 774 B1**
(45) Veröffentlichungstag und Bekanntmachung des Hinweises auf die Patenterteilung: **20.03.2002**
(21) Anmeldenummer: 96912017.9
(22) Anmeldetag: 18.04.1996
(51) Int. Cl.: A47L 1/08, A47L 11/38

(54) **SAUGGERÄTEVORSATZ ZUR FEUCHTREINIGUNG VON FLÄCHEN**
VACUUM CLEANER ATTACHMENT FOR CARRYING OUT A SURFACE WET CLEANING PROCESS
EMBOUT D'ASPIRATEUR POUR LE NETTOYAGE HUMIDE DE SURFACES

(30) Priorität: 21.04.1995 DE 19514822; 25.07.1995 DE 19527176; 22.03.1996 DE 19611371
(43) Veröffentlichungstag der Anmeldung: 11.02.1998
(73) Patentinhaber: VORWERK & CO. INTERHOLDING GmbH, 42275 Wuppertal (DE)
(72) Erfinder: DELGADO, Antonio, D-85354 Freising (DE); THODE, Jürgen, D-42489 Wülfrath (DE); GRAUTE, Ludger, D-45130 Essen (DE)
(74) Vertreter: Müller, Enno, Dipl.-Ing.
(86) Internationale Anmeldenummer: EP9601614
(87) Internationale Veröffentlichungsnummer: WO9632876

(56) Entgegenhaltungen:
- EP-A- 0 243 323
- EP-A- 0 244 172
- EP-A- 0 670 140
- FR-A- 2 572 920
- FR-A- 2 665 650
- GB-A- 2 145 620
- US-A- 3 195 167

## Beschreibung

Die Erfindung betrifft einen Sauggerätevorsatz zur Feuchtreinigung von Flächen, insbesondere von senkrechten Flächen, mit einer Flüssigkeitsauftragseinrichtung, einem eine Saugkanalmündung aufweisenden Saugkanal und einem Reinigungselement.

Es sind neben den üblichen Luftsaugern auch solche Geräte bekannt, welche Flüssigkeit, insbesondere Reinigungsflüssigkeit, in einem Arbeitsgang auftragen und wieder absaugen können. Diese eignen sich allerdings nur zur Reinigung von Hartböden. Zur Reinigung von Hartflächen wie beispielsweise Fensterscheiben ist eine solche Naßreinigung, welche in einem Arbeitsgang erfolgt, etwa aus FR 2 665 650 bekannt. Zur Reinigung derartiger Flächen werden auch Geräte angeboten, welche einen separaten Frisch- und einen Schmutzwassertank aufweisen. Eine Reinigung inklusive Trocknung geschieht hierbei in mehreren Schritten. Zunächst wird mit Hilfe einer Pumpe und einer Sprühdüse in einem ersten Arbeitsgang eine Reinigungslösung auf die Hartfläche, wie beispielsweise eine Fensterscheibe aufgesprüht. Diese Reinigungslösung wird in einem zweiten Schritt mit einem speziellen Schwamm verteilt. Hiernach erfolgt in einem weiteren, letzten Arbeitsgang ein Absaugen des Schmutzgemisches mit einer Saugdüse, welche mittels eines Saugschlauches an ein Gebläse angeschlossen ist. Nachteilig an dieser Ausgestaltung ist es, daß kein kontinuierliches Arbeiten ermöglicht wird. Dies bedingt insbesondere Nachteile hinsichtlich der Wandhebung. Ein gerät mit Naßreinigung in einem Arbeitsgang, insbesondere für Stoffoberflächen, ist aus GB 2 145 620 vorbekannt.

Aufgabe der vorliegenden Erfindung ist es, einen gattungsgemäßen Sauggerätevorsatz zur Feuchtreinigung von Flächen derart verbessert auszugestalten, daß auch bei Einsatz des Gerätes an senkrechten Flächen oder darüber hinaus sogar an Flächen, deren Flächennormalvektoren eine nichtverschwindende Komponente in entgegengesetzter Richtung des Gravitationsvektors, wie etwa schrägangestellte Dachgeschoßfenster oder Wohnraumdecken, die Reinigung der Fläche und ein Absaugen der Reinigungsflüssigkeit in einem Arbeitsgang erfolgt.

Die Aufgabe ist erfindungsgemäß durch die im Anspruch 1 angegebenen Merkmale gelöst.

Die Unteransprüche stellen vorteilhafte Weiterbildungen dar.

Aufgrund dieser Ausgestaltung ist ein Sauggerätevorsatz angegeben, welcher eine kontinuierliche Bearbeitung von Flächen, insbesondere senkrechten Flächen, ermöglicht. Dies ist dadurch gelöst, daß zur kontinuierlichen Bearbeitung die Flüssigkeitsauftragseinrichtung zur ständigen Lieferung von Flüssigkeit ausgelegt ist und die Saugkanalmündung bezüglich einer Bearbeitungsrichtung zur Flüssigkeitsauftragseinrichtung nachfolgend angeordnet ist, wobei das Reinigungselement im Bereich der Flüssigkeitsauftragseinrichtung oder zwischen der Flüssigkeitsauftragseinrichtung und dem Saugkanal angeordnet ist. In vorteilhafter Weise können hierdurch auch senkrechte Flächen, insbesondere Hartflächen, wie beispielsweise Fensterflächen in einem Arbeitsgang gereinigt werden. Bedingt dadurch, daß die Flüssigkeitsauftragseinrichtung zur ständigen Lieferung von Flüssigkeit ausgelegt ist, ist das erfindungsgemäße Gerät unabhängig von einer Neigung der zu reinigenden Fläche und somit auch bei senkrechten Flächen einsetzbar. Weiterhin ist hierdurch auch ein Überkopfarbeiten ermöglicht. Während der Bearbeitung der Fläche wird ständig Flüssigkeit mittels der Flüssigkeitsauftragseinrichtung auf die Fläche übertragen, wobei im Zuge einer Bewegung des Gerätes in eine Bearbeitungsrichtung zunächst ein Reinigen der Fläche mittels des Reinigungselementes und ein unmittelbar hiernach erfolgendes Absaugen des Schmutzgemisches im Bereich des Saugkanales erfolgt. Erfindungsgemäß wird die Flüssigkeitsauftragseinrichtung mittels Kapillarwirkung mit der Flüssigkeit beliefert. Bedingt durch diese erfindungsgemäße Ausgestaltung kann auf aktive Bauteile zum Auftrag der Reinigungsflüssigkeit verzichtet werden. Aktive Bauteile sind in Form von Pumpen und Sprühdüsen bekannt, bei welchen Ausbildungen der Nachteil auftritt, daß durch ein Aufsprühen der Reinigungslösung nur eine ungleichmäßige Befeuchtung der zu reinigenden Fläche erfolgt. Weiterhin werden hierbei auch andere Bereiche, beispielsweise bei einer Reinigung von Fenstern auch die Fensterrahmen, unbeabsichtigt mit eingesprüht. Weiterhin hat sich beim bekannten Stand der Technik herausgestellt, daß die Reinigungslösung bei vertikalen und schräggestellten Flächen, wie beispielsweise Fensterflächen, in Tropfen oder auch als Strahl herunterlaufen. Dies ist bei der angegebenen Erfindung durch den Kapillartransport in optimaler Weise verbessert. Hier erfolgt ein gleichmäßiger Reinigungsmittelauftrag auf die Fläche ohne Pumpe oder sonstige elektromechanische oder elektronische Hilfsmittel. Das Reinigungsmedium, bevorzugt Wasser, Alkohole oder oberflächenaktive Substanzen, wird mittels der Flüssigkeitsauftragseinrichtung in solchen Mengen auf die zu reinigende Fläche aufgetragen, die einerseits eine gute Reinigungswirkung gewährleistet, andererseits aber ein gravitationsbedingtes Fließen unterbinden. Die hierbei benötigte Menge liegt erfindungsgemäß bei 2 bis 10 g Wasser qm ² Hartfläche. Die Erfindung erlaubt somit große Hartflächen mit sehr kleinen Reinigungsmediummengen zuverlässig zu reinigen. In weiterer Ausgestaltung des Erfindungsgegenstandes ist vorgesehen, daß die Flüssigkeitsauftragseinrichtung hinsichtlich der Auftragsfläche in Unterstrukturen unterteilt ist. Diese Unterteilung ist bevorzugt so ausgeführt, daß eine durchgehende, bevorzugt über nahezu die gesamte Breite des Sauggerätevorsatzes sich erstreckende Flüssigkeitsauftragseinrichtung angenähert wird. Die Unterstrukturen können beispielsweise waben- oder dreieckförmig oder auch rechteck- bzw. kreisförmig gebildet sein. Bevorzugt wird hierbei eine Ausgestaltung, bei welcher die Flüssigkeitsauftragseinrichtung aus einem einen gewissen Flüssigkeitsvorrat aufnehmenden Borstenbüschel besteht. Letzterer kann in Form einer Borstenbüschelleiste durchgehend, d.h. über nahezu die gesamte Breite des Sauggerätevorsatzes, ausgebildet sein. Es sind jedoch, wie bereits erwähnt, auch Unterstrukturen in Form von waben- oder dreieckförmigen Anordnungen von Borstenbüscheln denkbar. Der Reinigungsmittelauftrag auf die zu reinigende Fläche erfolgt durch die Kapillarzwickel der Borstenbüschel. Dabei wird jedoch nur Reinigungsmittel gefördert, wenn die Borstenbüschel Kontakt mit einer Oberfläche, beispielsweise mit einer Fensterfläche, haben. Stehen die Borsten über eine Unterseite des Sauggerätevorsatzes heraus, so kann vorgesehen sein, daß die Borsten in diesem Bereich durch einen separten Borstenhalter umklammert werden, welcher ein Ausfransen der Borsten verhindert. Als besonders vorteilhaft erweist es sich, daß ein Borstenbüschel aus Borsten besteht, welche mit der zu reinigenden Fläche einen Winkel von ca. 30-60° einschließen. Hierdurch wird erzielt, daß bedingt durch die schräg in Bezug zur zu reinigenden Fläche gewählte Anordnung der Borsten diese durch leichtes seitliches Biegen sich auf der nahezu ganzen Borstenfläche an die zu reinigende Fläche anpassen und so bspw. Fertigungstoleranzen und Unebenheiten auf der zu reinigenden Fläche ausgleichen. Die Versorgung der Flüssigkeitsauftragseinrichtung, insbesondere der Borstenbüschel, erfolgt in dadurch, daß die Flüssigkeitsauftragseinrichtung such in einen Kapillarspeicher erstreckt, wobei eine Förderung durch Kapillarwirkung aus dem apillarspeicher erfolgt. Wie bereits erwähnt, erlaubt die Erfindung eine zuverlässige Reinigung von großen Flächen mit sehr kleinen Reinigungsmediummengen. Dies ermöglicht daher die benötigte Menge des Reinigungsmediums in einem relativ kleinen Tank, wie beispielsweise einem Kapillarspeicher, zu speichern. Bevorzugt wird hierbei eine Ausgestaltung, bei welcher der Kapillarspeicher 30 bis 150 ml Reinigungsflüssigkeit bereithalten kann. Zur Sicherstellung der Funktionstüchtigkeit des kapillaren Transportes in jeder Gebrauchslage ist der Kapillarspeicher mit einem Übertragungsmedium ausgestattet, das zu jedem Zeitpunkt zumindest lokal mit dem Reinigungsmedium, d.h. den Borstenbüscheln der Flüssigkeitsauftragseinrichtung, Kontakt hat. Erfindungsgemäß ist das Übertragungsmedium in dessen Benetzungseigenschaften und Geometrie so auszulegen, daß der Kapillartransport vom Kapillarspeicher zu der zu reinigenden Fläche in der gewünschten Menge geschieht. Die erforderliche Anpassung erfolgt erfindungsgemäß über die Wahl geeigneter Werkstoffe, deren Oberflächenbehandlung und die geometrische Gestaltung. Bevorzugt wird hierbei eine Anordnung, bei welcher der Kapillarspeicher aus Watte besteht, welche eine ständige Versorgung der Borstenbüschel bedingt durch die Kapillarwirkung mit Reinigungsflüssigkeit in jeder Lage des Sauggerätevorsatzes gewährleistet. Erfindungsgemäß kann weiterhin vorgesehen sein, daß die Saugkanalmündung schlitzartig ausgebildet ist. Es wird bevorzugt, den Sauggerätevorsatz an einen handelsüblichen Staubsauger anzuschließen. Zur Reinigung von Hartflächen, insbesondere von senkrechten Flächen, wird der Staubsauger eingeschaltet, wonach ein Reinigen der Hartfläche erfolgen kann. Während des Reinigungsvorganges wird Reinigungsflüssigkeit mittels der Auftragseinrichtung auf die zu reinigende Fläche aufgebracht und in demselben Arbeitsgang über den Saugkanal wieder abgeführt. Die Saugkanalmündung weist hierbei in einer bevorzugten Form eine Breite auf, welcher der Breite der Flüssigkeitsauftragseinrichtung, insbesondere einer Borstenbüschelleiste, entspricht. Um einen sicheren Transport der Schmutz-Reinigungssuspension zu gewährleisten sowie eine restfreie Trocknung der zu reinigenden Fläche zu realisieren, werden erfindungsgemäß Luftgeschwindigkeiten von 30 bis 90 m pro Sekunde im Absaugbereich realisiert. Hierzu ist es von Vorteil, einen Strömungskanal so zu gestalten, daß sich mit nur geringen Luftvolumenströmen von 3 bis 15 l pro Sekunde, bevorzugt 1,5 bis 7 l pro Sekunde die zuvor genannten lokalen Strömungsgeschwindigkeiten einstellen. Erfindungsgemäß kann der an der Saugkanalmündung entstehende Unterdruck dazu verwendet werden, den kapillaren Transport des Reinigungsmediums aus dem Kapillarspeicher zu unterstützen. Wie bereits erwähnt, ist der Saugkanal bzw. die Saugkanalmündung in Bearbeitungsrichtung nachfolgend zu der Flüssigkeitsauftragseinrichtung angeordnet. Um ein Reinigen von Flächen in zwei zur Sauggerätevorsatz-Längskante senkrechten Richtungen zu ermöglichen, kann der Vorsatz bezüglich der Flüssigkeitsauftragseinrichtung, insbesondere der Borstenbüschelleiste symmetrisch aufgebaut, d.h. mit einer zweiten Saugkanalmündung versehen werden. Um eine optimale Reinigung von Flächen zu gewährleisten, ist weiterhin vorgesehen, daß das Reinigungselement eine Berandung der Saugkanalmündung bildet. Das Reinigungselement ist hierzu im Bereich zwischen der Flüssigkeitsauftragseinrichtung und dem Saugkanal angeordnet. Zur Unterstützung des kapillaren Transports des Reinigungsmediums aus dem Kapillarspeicher bedingt durch den an der Saugkanalmündung entstehenden Unterdruck, wird weiterhin vorgeschlagen, daß das Reinigungselement mit beweglichen oder lokalen Öffnungen versehen ist. Es wird bevorzugt, daß das Reinigungselement aus einem Dichtelement mit aufgebrachtem Reinigungsvlies besteht. Letzteres weist eine große mechanische Wechselwirkung mit der zu reinigenden Fläche auf. Alternativ kann das Reinigungselement auch aus einem Dichtelement mit aufgebrachten Borsten, Filz oder ähnlichem bestehen. Wesentlich ist hierbei jedoch, daß ein wasserabweisendes Material verwendet wird. Das Reinigungsvlies oder dergleichen ist bevorzugt so ausgestaltet, daß hohe Scherkräfte auf den abzulösenden Schmutz ausgeübt werden. Zusätzlich dichtet das Dichtelement des Reinigungselementes den Saugkanal zu der Flüssigkeitsauftragseinrichtung bzw. den Borstenbüscheln ab. Die Luftführung erfolgt lediglich im Bereich des Reinigungsvlieses oder dergleichen, womit während der Bearbeitung lediglich ein kleiner Luftspalt zwischen Dichtelement und zu reinigender Fläche im Bereich des Reinigungsvlieses oder dergleichen gegeben ist.
Dies führt zu einer Erhöhung der Luftgeschwindigkeit in diesem Bereich. Zur Bildung eines Saugraumes wird vorgeschlagen, daß eine weitere in Bearbeitungsrichtung nachgeordnete Umrandung der Saugkanalmündung aus einer luftundurchlässigen Lippe besteht. Letztere kann in Form einer Gummilippe ausgebildet sein, welche bei einer Bearbeitung von Flächen das Reinigungsmittel/Schmutzgemisch von der Fläche abzieht. Durch die hohe Luftgeschwindigkeit im Saugkanal wird das Gemisch durch die Saugkanalmündung abtransportiert, wobei diese einem Abtropfen von Schmutzwasser nach Ausschalten des Sauggerätes aus dem Sauggerätevorsatz entgegenwirkt. Weiter kann vorgesehen sein, daß die Saugkanalmündung aus einer Vielzahl einzelner Saugkanalabschnitte besteht. Wie bereits erwähnt, besteht eine Art der Ausgestaltung aus einem ständig an der zu reinigenden Fläche aufliegenden Abziehgummi in Form der luftundurchlässigen Lippe, welche gleichzeitig auf der zu dem Reinigungselement hingewandten Seite eine Begrenzung für den Saugraum bildet. Erfindungsgemäß wird vorgeschlagen, daß von einem im Düseninneren liegenden Hauptsaugkanal über die gesamte Düsenbreite kleinere Stichkanäle in Form von Saugkanalabschnitten von diesen direkt zu dem Abziehgummi bzw. zu der luftundurchlässigen Lippe führen. Die Stichkanäle bewirken eine sofortige Trocknung der Lippe, wodurch Wasserstreifen bei einem erneuten Ansetzen der Lippe, z. B. auf Fensterscheiben, verhindert werden. Weiterhin verbessert eine derartige Absaugung die Wasseraufnahme der Absaugung bei kleinen Luftvolumenströmen durch sehr hohe Luftgeschwindigkeiten in den Saugkanalabschnitten aufgrund der kleinen Querschnitte. Als besonders vorteilhaft erweist sich hierbei, daß ein Saugkanalabschnitt teilweise durch die Lippe begrenzt ist. Bspw. können die erwähnten Stichkanäle derart gebildet sein, daß diese in Form von kammartigen Nuten im Bereich des Düsengehäusebodens randoffen ausgebildet sind. Zur Bildung von Stichkanälen werden diese einseitig durch die Lippe begrenzt. Weiter wird erfindungsgemäß vorgeschlagen, daß die Saugkanalabschnitte schrägverlaufend angeordnet sind derart, daß sie zu dem Saugkanal hin geneigt verlaufen. Dies ist strömungstechnisch von Vorteil, insbesondere dann, wenn, wie bevorzugt, sich die Achsen der Saugkanalabschnitte in einem Punkt schneiden, welcher wiederum auf einer Mittelachse des Saugkanales liegt. Dieser Schnittpunkt kann hierbei im Bereich der Saugkanalmündung liegen. Es wird jedoch eine Ausbildung bevorzugt, bei welcher der Schnittpunkt außerhalb der Saugkanalmündung im Bereich des Saugkanals vorgesehen ist. Kritisch erweist sich besonders der Absetzvorgang einer Gummilippe, insbesondere der erwähnten luftundurchlässigen Lippe, bspw. an den Kanten bei Fensterrahmen, da hier die Gummilippe zum Teil stark geknickt wird. Dies hat zur Folge, daß die Reinigungsflüssigkeit unter Umständen nicht vollständig von der Scheibe abgezogen wird. Dadurch können sich Schlieren an diesen Stellen bilden. Erfindungsgemäß wird dieses Problem dadurch gelöst, daß die Lippe als Doppellippe ausgebildet ist. Der ersten Lippe ist demnach eine zweite Lippe -in Arbeitsrichtung betrachtet- nachgeschaltet. Hierbei ist die Ausbildung so getroffen, daß die äußere Lippe aus einem weicheren Werkstoff besteht als die innere. Bevorzugt wird auch hier eine Gummilippe, welche sehr flexibel ist und die wegen ihrer nachgeschalteten Anordnung auch bei einem Abziehvorgang, bspw. im Bereich eines Fensterrahmens, noch auf der Scheibe anliegt.
Die äußere Lippe ist dabei so an der ersten Lippe anzubringen, daß diese bei einem normalen Abziehvorgang nicht auf der zu reinigenden Fläche, insbesondere Scheibe, aufliegt und erst bei einem Abknicken des Vorsatzgerätes, z. B. an einem Fensterrahmen die Scheibe abzieht. Dies ist dadurch gelöst, daß die äußere Lippe mit einem größeren Abstand zu der zu reinigenden Fläche ausgebildet ist derart, daß bei einem üblichen Reinigungsvorgang diese nicht in Kontakt mit der zu reinigenden Fläche tritt. Um etwaige verbleibende Restwassermengen zu verringern oder sogar zu eliminieren, wird vorgeschlagen, die luftundurchlässige Lippe im Kontaktbereich mit der zu reinigenden Fläche so auszugestalten, daß Restwasser in optimaler Weise zum Saugkanal hin transportiert und von dort durch den Luftvolumenstrom mitgerissen wird. Hierzu wird vorgeschlagen, daß die Lippe an ihrer der Flüssigkeitsauftragseinrichtung zugewandten Seite in Breitenrichtung der Lippe verlaufende Kanäle aufweist, die sich zu dem Saugkanal hin in ihrem Querschnitt erweitern. Diese Kanäle sind bevorzugt im Kontaktbereich der Lippe mit der zu reinigenden Fläche angeordnet. Diese Kanäle weisen bspw. einen keilförmigen Grundriß auf, wobei die Tiefe -ausgehend von der Spitze des Keiles- sich zur Breitseite des Keiles hin vergrößert. Bedingt durch diese Form werden lokal unterschiedliche Kapillardrücke erzielt, so daß etwaiges Restwasser durch das Druckgefälle bis zum Saugkanal hin transportiert wird. In einer vorteilhaften Weiterbildung des Erfindungsgegenstandes ist vorgesehen, daß weiter nachgeordnet zu der Lippe ein Restwasserwischer ausgebildet ist. Letzterer nimmt eventuell auf der Fläche verbleibendes Restwasser bei Beendigung der Reinigung auf. Dies erfolgt automatisch durch den am Ende des Wischvorganges erfolgenden Absetzvorgang des Sauggerätevorsatzes. Der Restwasserwischer besteht bevorzugt aus einem handelsüblichen, gut wasseraufsaugenden, porösen Material, in welchem Restwasser durch Kapillarwirkung aufgesaugt wird. Bei besonders hartnäkkigen Verschmutzungen oder in sonstigen Fällen, bei welchen eine erhöhte Menge von Reinigungsmitteln auf die zu reinigende Fläche aufgebracht werden muß, ist es denkbar, den im Saugkanal vorliegenden Unterdruck einzusetzen, um den Reinigungsmittelvolumenstrom in der Flüssigkeitsauftragseinrichtung zu erhöhen. Bspw. kann vorgesehen sein, daß ein zwischen der Saugkanalmündung und der Flüssigkeitsauftragseinrichtung befindliches Geräteteil verschiebbar angeordnet ist derart, daß ein auf die Flüssigkeitsauftragseinrichtung wirkender Saugkanalquerschnitt ausbildbar oder vergrößerbar ist. Bei üblicher, wie zuvor beschriebener Arbeitsweise sind der Saugkanal und die Flüssigkeitsauftragseinrichtung räumlich voneinander getrennt, wobei die Reinigungsflüssigkeit mittels Kapillartransport auf die zu reinigende Fläche gebracht wird. Die räumliche Trennung kann ein verschiebbares Geräteteil sein, welches zur Erhöhung des Reinigungsmittelvolumenstromes in der Flüssigkeitsauftragseinrichtung derart bewegt werden kann, daß der Saugkanalquerschnitt in Richtung auf die Flüssigkeitsauftragseinrichtung vergrößert wird. In einer bevorzugten Ausgestaltung des Erfindungsgegenstandes ist hierzu vorgesehen, daß das zwischen der Saugkanalmündung und der Flüssigkeitsauftragseinrichtung angeordnete Reinigungselement als verschiebbares Geräteteil ausgebildet ist. Dieses Reinigungselement bildet in üblicher Weise die räumliche Trennung. Bei Bedarf kann dieses Reinigungselement vorzugsweise durch den Benutzer verschoben werden, bspw. durch Betätigung einer Taste oder eines Schiebers. Durch die Verschiebung entfällt die räumliche Trennung zwischen dem Saugkanal bzw. der Saugkanalöffnung und der Flüssigkeitsauftragseinrichtung, so daß an letzterer ein Unterdruck gegenüber der Umgehung vorherrscht, wodurch mehr Reinigungsflüssigkeit durch die kapillare Auftragseinrichtung gefördert wird. Es wird vorgeschlagen, daß die Flüssigkeitsauftragseinrichtung, das Reinigungselement und die Saugkanalmündung in einer schwenkbaren Arbeitshalterung angeordnet sind. Diese Ausbildung ermöglicht eine sehr gute Handhabbarkeit des Sauggerätevorsatzes. Es ist somit eine optimale Anpassung der Saugfläche an die räumliche Anordnung der zu reinigenden Fläche gewährleistet. Weiterhin ist vorgesehen, daß die Stirnflächen der Flüssigkeitsauftragseinrichtung und des Reinigungselementes und die Stirnkante der Lippe auf einer Ebene liegen. Um den erfindungsgemäßen Sauggerätevorsatz auch an handelsüblichen Staubsauggeräten anzuschließen, wird erfindungsgemäß vorgeschlagen, daß der Saugkanal durch einen Filter verläuft zur Herausfilterung von abgesaugter Flüssigkeit aus der Absaugluft. In diesem Filter erfolgt eine Trennung von Schmutz, Reinigungsmedium und Luft. Demgemäß wird die Suspension Schmutz/Reinigungsmedium in dem Filter abgeschieden. Aus dem Sauggerätevorsatz fließt ein Luftstrom, welcher frei von kondensierter Materie ist und zugleich geringe Mengen von Festkörperteilchen mit sich führen kann. Dieser Filter kann in einem Sauggeräteanschlußgehäuse angeordnet sein, mit welchem der Anschluß an einen Saugschlauch oder dergleichen eines Sauggerätes erfolgt. Erfindungsgemäß wird vorgeschlagen, daß der Filter mit einem Speichermedium zur Herausfilterung zusammenwirkt, zur Bildung eines Flüssigkeitsspeichers. Der von dem Sauggerätevorsatz zum Staubsauger fließende Luftstrom kann weiterhin dazu verwendet werden, die Schmutz/Reinigungsmedium-Suspension zu trocknen, so daß das Speichermedium lediglich kleine Flüssigkeitsmengen speichert und daher in dessen Abmessungen klein gestaltet werden kann. Gemäß der Erfindung kann der Flüssigkeitsspeicher zumindet aus einem porösen Medium gebildet sein, so daß die kondensierte Phase zuverlässig zurückgehalten wird, aber bedingt durch die große Oberfläche solcher Medien möglichst viel Reinigungsflüssigkeit durch Wechselwirkung mit dem Luftstrom in die gasförmige Form übergeführt und mitgerissen wird. Das poröse Medium, welche kapillare Eigenschaften besitzt, kann beispielsweise aus Watte, Schwamm, Tongranulat, Papier, Aktivkohle oder ähnlichem bestehen. Bevorzugt wird eine Ausgestaltung, bei welcher das Speichermedium ein Fasermaterial aufweist, welches durch Kapillarwirkung, gegebenenfalls eine rohrartige Ausgestaltung der Fasern, die Feuchtigkeit aufsaugt und sie durch Mikroschlitze nur im Wege der Verdunstung freigibt. Hierzu kann das Speichermedium aus Textilfasern bestehen, die die Flüssigkeit in Mikrohohlräumen speichert, sie durch Kapillarwirkung transportiert und durch Mikrokanäle bzw. Mikroöffnungen an die Oberfläche fördert, wo sie dann rasch verdunstet.
Da in diesem Fall die relative Feuchte des geförderten Luftvolumenstromes unterhalb des Taupunktes liegt, ist eine Gefährdung des Benutzers, bspw. durch elektrische Kurzschlüsse, ausgeschlossen. Das Fasermaterial wird hierbei im Prinzip als Zwischenspeicher für die Flüssigkeit genutzt. Der mit Flüssigkeit versetzte eintretende Luftvolumenstrom gibt die mitgeführte Feuchtigkeit an die Textilfasern ab und verläßt den Speicher lediglich mit einer relativen Feuchte, welche so gering ist, daß eine Gefährdung durch Kurzschlüsse vermieden wird. Weiterhin ist vorgesehen, daß der Filter in Absaugrichtung durch eine flüssigkeitsundurchlässige Membran begrenzt ist. Hierzu ist der Filter so auszugestalten, daß sich auf der Membran befindende Flüssigkeitstropfen durch die Kapillarwirkung des Speichermediums von dieser weg in das Speichermedium transportiert werden. Bedingt durch die poröse Ausgestaltung des Speichermediums ist erzielt, daß die Absaugluft das Speichermedium auf labyrinthartigem Wege durchsetzt derart, daß, gegebenenfalls durch Ausfilterung, eine Flüssigkeitsabscheidung durch Strömungsumlenkung erfolgt. Wie bereits erwähnt, wird bevorzugt, daß das Speichermedium offenporiger Schaumstoff und/oder Aktivkohle ist. Es ist jedoch auch eine Ausgestaltung denkbar, bei welcher der Flüssigkeitsspeicher lediglich durch eine Membrane begrenzt ist und kein poröses Speichermedium aufweist. Um eine Gefährdung des Benutzers vollkommen auszuschließen, darf die Reinigungsflüssigkeit in kondensierter Form nicht an spannungsführende Teile des zur Absaugung benötigten Staubsauggerätes gelangen. Dies kann dadurch gelöst sein, daß die Absaugung auslösbar durch einen bestimmten Füllstand des Flüssigkeitsspeichers steuerbar ist. Überschreitet der Füllstand des Flüssigkeitsspeichers ein bestimmtes Niveau, so besteht die Gefahr, daß etwaige Flüssigkeit aus dem Speicher in den zum Staubsauger führenden Abluftstrom gelangt. Hier kann bspw. vorgesehen sein, daß an einer geeigneten Stelle des Vorsatzgerätes, bspw. unmittelbar vor der Schnittstelle zum Staubsauggerät, ein Feuchtigkeitssensor angeordnet wird, welcher bei Berührung mit kondensierten Reinigungsflüssigkeiten die Spannungszuführung sofort unterbricht. Derartige Feuchtigkeitssensoren sind handelsüblich. Bevorzugt wird eine Ausgestaltung, bei welcher ein durch den Füllgrad des Flüssigkeitsspeichers sich einstellender Druckabfall zur Schließbewegung eines den Saugkanal verschließenden Ventils genutzt ist. Ein derartiges Ventil kann bspw. in Absaugrichtung hinter die bereits erwähnte flüssigkeitsundurchlässige Membran geschaltet sein. Diese Art der Ausgestaltung hat den Vorteil, daß die Membran einen geringeren Flüssigkeitsrückhaltedruck auszuhalten hat, wie ohne Sicherheitsventil, da ab einer einstellbaren Druckdifferenz das Sicherheitsventil schließt und die Membran entlastet. Bedingt durch diese Ausgestaltung ist ein Einsatz des Vorsatzgerätes an nahezu allen handelsüblichen Staubsauggeräten ermöglicht. In weiterer Ausgestaltung ist vorgesehen, daß eine Ventilvorderseite zur Abstützung der Membran bei hohem Füllgrad des Flüssigkeitsspeichers eingesetzt ist. Bedingt durch diese Ausgestaltung wird die Membran bei hohen Flüssigkeitsdrücken mechanisch unterstützt. Es wird weiter vorgeschlagen, daß das Schließventil einen Membranboden aufweist, der einerseitig mit dem vor der flüssigkeitsundurchlässigen Membran herrschenden Druck und andererseitig mit dem Druck des Saugkanals beaufschlagt ist.

In einer beispielhaften Ausgestaltung kann hierzu vorgesehen sein, daß der anliegende Differenzdruck an der wasserabweisenden, jedoch luftdurchlässigen Membran mittels eines Druckausgleichkanals und einer Druckausgleichöffnung auf den elastischen Membranboden übertragen wird. Dieser wiederum betätigt einen Stößel mit einem an diesem angeordneten Dichtungskegel, bspw. aus Gummi. Letzterer ist bei einem normalen Betrieb vermittels einer Zugfeder in einer Offenstellung gehalten. Sobald sich die Druckdifferenz an der wasserabweisenden Membran erhöht, bspw. durch einen Wasserfilm auf der Membran, verschließt der Dichtungskegel eine Durchlaßöffnung im Bereich des Saugkanals, womit die Membran entlastet wird. Der Saugluftstrom ist hiernach unterbunden, was auch dem Benutzer anzeigt, daß der Flüssigkeitsspeicher einen maximalen Füllstand erreicht hat. Vor einem weiteren Arbeiten ist zunächst eine Entleerung bzw. ein Auswechseln des Flüssigkeitsspeichers notwendig. Um dem Benutzer auch eine visuelle Kontrolle des Füllstandes im Flüssigkeitsspeicher zu bieten, kann vorgesehen sein, daß eine Verstellbewegung des Ventils auf eine Anzeige zur Darstellung des Füllgrades des Flüssigkeitsspeichers übertragen ist. Durch eine derartig einfache mechanisch bspw. mit dem Dichtungskegel gekoppelten Anzeige kann dem Benutzer angezeigt werden, daß das Speicherelement nun beladen ist und dieses auszutauschen bzw. zu regenerieren ist. In einer weiteren Ausgestaltung des Erfindungsgegenstandes kann anstelle oder als Ergänzung der flüssigkeitsundurchlässigen Membran ein Element verwendet werden, welches kondensiertes Wasser bindet. Hierzu wird vorgeschlagen, daß der Flüssigkeitsspeicher zumindest teilweise aus einem sich bei Flüssigkeitsaufnahme im Sinne einer Volumenzunahme verändernden Material, wie bspw. Polyacrylat, besteht. Erfindungsgemäß kann diese Bindung chemisch bzw. chemo-physikalisch erfolgen. In der erwähnten bevorzugten Ausbildung ist das wasserbindende Medium in einer porösen Kavität eingebettet. Bekannte, wasserbindende Medien sind etwa hochmodulare, technische Substanzen, wie bspw. Polyacrylat oder dergleichen, aber auch natürliche Produkte, wie etwa Kartoffelstärke. Die wasserbindenden Medien verändern bei Berührung mit kondensiertem Wasser ihren Zustand in der Form, daß diese aufquellen, so daß an ihnen ein großer Druckabfall entsteht und der Luftvolumenstrom mit zunehmender Wassermenge letztlich zum Erliegen kommt. Hiermit ist ein Transport von kondensierter Materie in das Staubsauggerät ausgeschlossen. In weiterer Ausgestaltung ist vorgesehen, daß in dem Quellmaterial ein gesonderter Strömungsweg ausgebildet ist. Dies kann bspw. dadurch realisiert sein, daß der gesonderte Strömungsweg im Hinblick auf eine Oberflächenvergrößerung richtungswechselnd ausgebildet ist. Hierdurch bedingt wird eine relativ große Oberfläche zur Aufnahme von kondensierter Materie gegeben. Es wird weiter vorgeschlagen, daß die Wandung des gesonderten Strömungsweges teilweise oder vollständig aus dem Quellmaterial besteht.
Bspw. kann die Ausbildung so gewählt sein, daß ein entsprechend ausgeformter, wasserundurchlässiger Träger, bspw. geschlossenporiger Schaumstoff, den Strömungsweg ausbildet, wobei die Wandung dieses gesonderten Strömungsweges mit dem Quellmaterial beschichtet ist. Bei einem Auftreten von kondensierter Flüssigkeit im Bereich des gesonderten Strömungsweges verringert die Volumenzunahme des wasserbindenden Mediums die Spaltweite bis hin zu einer völligen Unterbrechung des Volumenstromes, wodurch eine Gefährdung des Nutzers ausgeschlossen wird. In einer bevorzugten Ausgestaltung des Erfindungsgegenstandes ist weiterhin vorgesehen, daß dem Quellmaterial eine flüssigkeitsundurchlässige Membran vorgeschaltet ist. Somit bildet das Quellmaterial bzw. der mit diesem Quellmaterial ausgestattete gesonderte Strömungsweg eine Sicherungseinrichtung, welche der flüssigkeitsundurchlässigen Membran nachgeschaltet ist. Sollten bspw. bedingt durch zu hohe Flüssigkeitsdrücke im Bereich der Membran kondensierte Medien durchtreten, so werden diese im Bereich des durch das Quellmaterial gebildeten Sicherungsabschnittes aufgenommen. Mit zunehmender Menge von kondensierter Materie schließt das wassermindende Medium bedingt durch ein Aufquellen den durch den gesonderten Strömungsweg gebildeten Saugkanal. In einer vorteilhaften Weiterbildung des Erfindungsgegenstandes ist vorgesehen, daß die in dem Speichermedium abgespeicherte Flüssigkeit zur Flüssigkeitsauftragseinrichtung rückführbar ist. Hierdurch ist ein geschlossener Kreislauf gebildet, welcher erlaubt, daß die in dem Speichermedium aufgenommene Flüssigkeit wiederum dem Kapillarspeicher in der Arbeitshalterung zugeführt wird, zum weiteren kapillaren Transport auf die zu reinigende Fläche.
Bspw. kann diese Rückführung dadurch gelöst sein, daß die Flüssigkeit aus dem Flüssigkeitsspeicher in den Kapillarspeicher zurückgesaugt wird. Die Saugleistung des angeschlossenen Staubsaugers wird demnach genutzt, um die abgespeicherte Flüssigkeit zur Flüssigkeitsauftragseinrichtung zurückzuführen. Hierzu wird vorgeschlagen, daß zwischen der gebläseseitigen Seite der Membran und dem Kapillarspeicher eine schaltbare Strömungsverbindung ausgebildet ist. Diese schaltbare Strömungsverbindung kann bspw. ein flexibles Rohr oder dergleichen sein, welche Verbindung etwa durch ein geeignetes Absperrelement geschlossen bzw. geöffnet werden kann. Über diese Strömungsverbindung kann in einer Offenstellung die in dem Flüssigkeitsspeicher angesammelte Flüssigkeit in den Kapillarspeicher zurückgesaugt werden. Das die Strömungsverbindung schaltbare Absperrelement kann bspw. durch den Benutzer betätigt werden, welcher bei Betätigung eines entsprechenden Bedienelementes die Verbindung freigibt. Weiterhin ist zur Durchführung der Rücksaugung von Flüssigkeit in den Kapillarspeicher ein weiterer, bevorzugt flexibler Schlauch vorgesehen, welcher zwischen dem Flüssigkeitsspeicher und dem Kapillarspeicher angeordnet ist. Auch diese Verbindung ist parallel zu der Strömungsverbindung schaltbar, dies, um ein unkontrolliertes Rücklaufen von Reinigungsflüssigkeit aus dem Kapillarspeicher in den Flüssigkeitsspeicher zu verhindern. Es wird eine Ausbildung bevorzugt, bei welcher die Strömungsverbindung in einem nicht auf der zu reinigenden Fläche aufliegenden Zustand des Sauggerätesvorsatzes geöffnet ist. Dies hat zur Folge, daß in einer Stellung, in welcher der Sauggerätevorsatz nicht in Kontakt mit der zu reinigenden Fläche steht, der Kapillarspeicher mit einem größeren Unterdruck beaufschlagt wird als im Flüssigkeitsspeicher vorherrscht, dies jedoch erst dann, wenn die entsprechenden Verbindungen, bspw. durch den Benutzer, geöffnet sind. Hierzu wird, wie bereits erwähnt, vorgeschlagen, daß die Freischaltung durch eine Betätigung eines Freischaltungsschalters erfolgt. Um eine Rückführung der Flüssigkeit aus dem Flüssigkeitsspeicher in den Kapillarspeicher mittels Saugkraft zu erreichen, werden lediglich die entsprechenden Verbindungen des Strömungsweges und des Flüssigkeitsweges geöffnet. Der nunmehr an dem Kapillarspeicher anstehende größere Unterdruck bewirkt eine Absaugung der Flüssigkeit aus dem Flüssigkeitsspeicher durch die geöffnete Verbindung zu dem Kapillarspeicher. Die hier einerends angeordnete, geöffnete Strömungsverbindung, über welche Luft angesaugt wird, weist bevorzugt eine luftundurchlässige Membran auf. Um eine vereinfachte Handhabung des Sauggerätesvorsatzes zu bieten, wird weiterhin vorgeschlagen, daß ein Tastschalter an dem Sauggerätevorsatz ausgebildet ist, der auf ein Abheben von der zu reinigenden Fläche hin die Strömungsverbindung freischaltet. Bedingt durch diese Ausgestaltung ist eine sichere Handhabung des Vorsatzgerätes gegeben, da bei einem Aufsetzen des Gerätes auf eine zu reinigende Fläche geeignete Absperrelemente im Bereich der Strömungsverbindung und gegebenenfalls im Bereich einer Flüssigkeitsverbindung geschlossen werden. Schon ein erneutes Ansetzen des Gerätes bewirkt in der Zwischenzeit ein Öffnen der Verbindungen, womit auch in diesen kurzen Zeiträumen zumindest Anteile der gespeicherten Flüssigkeit zurückgefördert werden können. Hierdurch ist ein geschlossener Kreislauf ausgebildet, wodurch die Reinigung von relativ großen Flächen bei relativ kleinem Kapillarspeicher ermöglicht wird. Hierbei kann vorgesehen sein, daß die Rückführung über einen Kapillartransport erfolgt. Letzterer kann über einen zwischen dem Kapillarspeicher und dem Flüssigkeitsspeicher angeordneten Kapillarleiter gebildet sein. Um insbesondere bei einer Ausbildung, bei welcher die Flüssigkeit aus dem Flüssigkeitsspeicher in den Kapillarspeicher zurückgesaugt wird, ein Absperrelement im Bereich der Verbindung zwischen dem Flüssigkeitsspeicher und dem Kapillarspeicher einzusparen, kann vorgesehen sein, daß der Kapillarspeicher mit dem Flüssigkeitsspeicher über Kapillarförderleitungen verbunden ist. Erst bei einem im Bereich des Kapillarspeichers herrschenden größeren Unterdruck als im Flüssigkeitsspeicher wird die Flüssigkeit in den Kapillarspeicher über die Förderleitungen transportiert. Weiter kann vorgesehen sein, daß die Rückführung lediglich über derartig geeignet ausgestattete kapillare Kanäle erfolgt, die den zur Förderung notwendigen Druckunterschied realisieren. Hier wird bevorzugt, daß eine solche Förderung nur in den Zeiträumen erfolgt, in welchen der Nutzer das Gerät ausgeschaltet hat. Um bei einer Rückführung von abgespeicherter Flüssigkeit zu der Flüssigkeitauftragseinrichtung eine ausreichend hohe Filterung der Brauch-Flüssigkeit zu gewährleisten, ist vorgesehen, daß die Sauglufteinleitung und die Flüssigkeitsrückführung in dem Flüssigkeitsspeicher örtlich so weit voneinander entfernt sind, daß die rückgeführte Flüssigkeit wenigstens ausreichend von in der Saugluft geführten Schmutzteilchen gesäubert ist. Dies bedeutet im einzelnen, daß die in den Flüssigkeitsspeicher eingesaugte, mit Schmutzpartikeln versetzte Reinigungsflüssigkeit zunächst einen ausreichend langen Weg durch das Speichermedium durchsetzen muß, ehe es über die Flüssigkeitsrückführung wieder der Flüssigkeitsauftragseinrichtung zugeführt werden kann. Erfindungsgemäß kann der an der Saugkanalmündung entstehende Unterdruck dazu verwendet werden, die Reinigungsflüssigkeit nach der Filterung des Schmutzes dem Kapillarspeicher der Flüssigkeitsauftragseinrichtung zuzuführen, so daß ein geschlossener Kreislauf entsteht und daher mit geringen Mengen von Reinigungsflüssigkeiten große Hartflächen gereinigt werden können. Hierbei ist der Sauggerätevorsatz erfindungsgemäß so zu gestalten, daß der Unterdruck an der Saugkanalmündung für jede Gebrauchslage des Sauggerätevorsatzes betragsmäßig größer ist als der Unterdruck vor dem Speichermedium zuzüglich Druckabfall in dem Filter und im kapillaren Medium. Weiterhin wird vorgeschlagen, daß zur Ausbildung der schwenkbaren Anordnung der Arbeitshalterung der Saugkanal im Bereich zwischen der Arbeitshalterung und dem den Filter aufweisenden Geräteanschlußgehäuse mittels eines dünnen, flexiblen Schlauches oder dergleichen gebildet ist. Um die Aufnahmekapazität des Speichermediums anzugeben, ist vorgesehen, daß der Flüssigkeitsspeicher mit einer Füllstandsanzeige ausgestattet ist. Hierzu kann auf einer Oberseite des Anschlußgehäuses eine durchsichtige Scheibe vorgesehen sein. Die Füllstandsanzeige ist hierzu als ein kapillarer Fühler ausgebildet. Letzterer kann in Abhängigkeit der Flüssigkeitsladung des Speichermediums die Farbe oder sonstige optische Eigenschaften, wie etwa die Lichtreflektion, ändern. Wird mittels des kapillar-optischen Füllstandsanzeigers eine vollständige Befüllung des Flüssigkeitsspeichers angezeigt, so wird dem Benutzer ein Signal vermittelt, welches diesen veranlassen soll, den Reinigungsvorgang zu unterbrechen und den Speicher zu entleeren. Alternativ hierzu kann vorgesehen sein, daß der Flüssigkeitsspeicher mit einem Unterdrucksensor ausgestattet ist, zur Erfassung des Beladungszustandes. Bei Erreichen einer maximalen Beladung des Flüssigkeitsspeichers bildet sich auf der in Saugstromrichtung am Filterende angeordneten Membrane ein Wasserfilm, welcher ein Ansteigen des Unterdruckes auf der Saugseite der Membrane bewirkt. Dieser Unterdruck wird mittels des Unterdrucksensors erfaßt, welcher automatisch die Absaugung von Luft und Flüssigkeit unterbricht, so daß auch keine Flüssigkeit nach Ausschalten des Saugers aus dem Sauggerätevorsatz tropfen kann. Um im allgemeinen eine weitere Erhöhung der Reinigungswirkung zu erzielen, kann erfindungsgemäß vorgesehen sein, daß dem Reinigungsmedium feste Zusatzstoffe (sphärische, faserähnliche Teilchen und ähnliches) beigesetzt werden. Bei den bisher bekannten Lösungen besteht ein Nachteil darin, daß diese Geräte nach dem Reinigen von Flächen - beim Abnehmen des Gerätes von der Fläche - immer ein Rest Schmutz und Feuchtigkeit auf der Fläche verbleibt. Um diesem entgegenzuwirken, wird erfindungsgemäß vorgeschlagen, daß die Berandung der Saugkanalmündung einerseits, und zwar auf der der Flüssigkeitsauftragseinrichtung zugewandten Seite, ausfahrbar ist, derart, daß, gegebenenfalls unter einem Abkippen der Arbeitshalterung, bei weiterem Aufliegen der Saugkanalmündung auf der zu reinigenden Fläche ein Abheben der Flüssigkeitsauftragseinrichtung und gegebenenfalls der Reinigungseinheit erfolgt. Wird der Sauggerätevorsatz vor Beendigung des Reinigungsvorganges von der zu reinigenden Fläche abgekippt, jedoch noch nicht von der Fläche abgenommen, so wird zunächst die Flüssigkeitszufuhr durch Abheben der Flüssigkeitsauftragseinrichtung unterbrochen. Vorteilhafterweise erfolgt hierbei auch ein Abheben der Reinigungseinheit und auch der Dichtlippe. Lediglich die Saugkanalmündung liegt noch auf der Fläche auf, wobei die der Flüssigkeitsauftragseinrichtung zugewandte Seite der Saugkanalmündungs-Berandung entsprechend ausfährt. Es kann nunmehr ein Absaugen von Restflüssigkeiten und Schmutz erfolgen, ohne daß neue Reinigungsflüssigkeit nachfließen kann. Hierbei ist vorgesehen, daß der bewegliche Saugkanalmündungsrand im wesentlichen in Absaugrichtung bewegbar ist. Um eine Verdüsung von Restfeuchte zu erzielen, wird vorgeschlagen, daß bei ausgefahrenem Saugkanalmündungsrand eine Vorderkante derart verlagert wird, daß eine Kammausbildung zur Wirkung kommt, zur Ausbildung von eng begrenzten Saugkanälen. Bedingt durch diese Ausgestaltung wird die Luft mit hoher Geschwindigkeit durch die begrenzten Saugkanäle gesaugt, wodurch restliche Flüssigkeit, welche sich noch auf der Scheibe befindet, verdüst wird. Dies kann zusätzlich durch scharfe Strömungskanten und Umlenkungen direkt hinter dem Kamm verbessert werden. Diese Verdüsung der Flüssigkeit wird noch dahingehend optimiert, daß der eine Hinterkante bildende bewegliche Saugkanalmündungsrand kammartig ausgebildet ist. Bei einem Abkippen der Arbeitshalterung von der zu reinigenden Fläche haben nur noch die beiden Kämme der Saugkanalmündungsränder Kontakt zu der Fläche. Das Material der kammartigen Dichtelemente ist bevorzugt ein wasserabweisender, handelsüblicher Kunststoff. In weiterer Ausgestaltung kann vorgesehen sein, daß die Vorderkante schwenkbeweglich in der Arbeitshalterung gelagert ist. Erfindungsgemäß wird vorgeschlagen, daß die Hinterkante zur Ausbildung von eng begrenzten Saugkanälen pflugartig ausgebildet ist. Bedingt durch diese Ausgestaltung ist ebenfalls an einer Hinterkante ein Kamm ausgebildet, welcher jedoch erst bei einem Abkippen der Arbeitshalterung von der Fläche in Wirkung tritt, wobei die Vorderkante der Saugkanalmündung bedingt durch die Schwenkbeweglichkeit mit ihrem Kamm gegen die abzusaugende Fläche tritt. Es ist so in einfachster Weise ein Aufsaugen von Restflüssigkeit und Schmutz bei Beendigung des Reinigungsvorganges gegeben. In einer Weiterbildung des Erfindungsgegenstandes ist vorgesehen, daß die Flüssigkeitsauftragseinrichtung bezüglich der Lippe verschiebbar ist derart, daß die Flüssigkeitsauftragseinrichtung auf die zu reinigende Fläche zu oder von dieser weg bewegbar ist. Auch diese Ausbildung ermöglicht eine gute Handhabbarkeit des Sauggerätevorsatzes bei optimaler Anpassung der Saugfläche an die räumliche Anordnung der zu reinigenden Fläche. Bedingt durch die Verschiebbarkeit der Flüssigkeitsauftragseinrichtung relativ zur Lippe verbleiben sowohl Flüssigkeitsauftragseinrichtung als auch Lippe im Zuge der Reinigung stets in Kontakt mit der zu reinigenden Fläche. Bei einem Ansetzen des Sauggerätevorsatzes in einem relativ spitzen Winkel zur zu reinigenden Fläche bewirkt die Beaufschlagung der Flüssigkeitsauftragseinrichtung durch die zu reinigende Fläche, daß die Flüssigkeitsauftragseinrichtung zurückverschoben wird. Durch die Verschiebbarkeit der Flüssigkeitsauftragseinrichtung wird die Kontaktierung von Flüssigkeitsauftragseinrichtung und Lippe mit der zu reinigenden Fläche auch nicht im Zuge der Reinigungsbewegung aufgelöst, auch dann nicht, wenn der Benutzer im Zuge dieser Reinigungsbewegung den Sauggerätevorsatz derart verkippt, daß sich ein neuer Winkel zwischen dem Vorsatz und der zu reinigenden Fläche einstellt. Der erfindungsgemäße Sauggerätevorsatz ist hiernach unabhängig vom Ansetzwinkel auf die zu reinigende Fläche einsetzbar und bietet somit eine verbesserte Handhabbarkeit. Weiter wird hierzu vorgeschlagen, daß die Flüssigkeitsauftragseinrichtung mit dem Kapillarspeicher verschiebbar ist. Die Flüssigkeitsauftragseinrichtung und der Kapillarspeicher werden als einheitliches Bauteil betrachtet und zur Veränderung der Position zur Lippe gemeinsam verschoben. Hierdurch entfallen aufwendige Dichtungsausformungen, welche bei lediglicher Verschiebbarkeit der Flüssigkeitsauftragseinrichtung benötigt würden. Als vorteilhaft erweist es sich weiter, daß der Saugkanal feststehend ausgebildet ist und daß die Flüssigkeitsauftragseinrichtung mit dem Kapillarspeicher verschiebbar an dem Saugkanal angeordnet ist. Bevorzugt wird hierbei eine Ausgestaltung, bei welcher der Saugkanal mit seiner Saugkanalmündung und die Lippe als ein zusammenhängendes Bauteil ausgeformt sind. Hieraus ergibt sich, daß auch die Lippe und die Saugkanalmündung gegenüber der Flüssigkeitsauftragseinrichtung feststehen. Der von der Saugkanalmündung abgehende Saugkanal wird bevorzugt als Führungselement für die verschiebbare Flüssigkeitsauftragseinrichtung genutzt. Hierbei erweist es sich als vorteilhaft, daß die Flüssigkeitsauftragseinrichtung gegen eine Feder zurückverschiebbar ist. Letztere bewirkt stets eine selbständige Rückstellung der Flüssigkeitsauftragseinrichtung in eine Grundstellung. Die willensbetonte Verschiebung ist nur entgegen der Federkraft möglich. Diese Federkraft ist jedoch so ausgelegt, daß die Verschiebung der Flüssigkeitsauftragseinrichtung und des mit dieser gekoppelten Kapillarspeichers ohne großen Kraftaufwand erfolgen kann, bspw. im Zuge einer Reinigungsbewegung durch eine durch den Benutzer herbeigeführte Kippbewegung des Sauggerätevorsatzes. In einer bevorzugten Ausgestaltung ist vorgesehen, daß die Feder konzentrisch zum Saugkanal angeordnet ist. Weiter ist vorgesehen, daß die Flüssigkeitsauftragseinrichtung gegebenenfalls einschließlich des Kapillarspeichers über ein muffenartiges Verbindungselement an dem Saugkanal gehaltert ist. Dieses muffenartige Verbindungselement umfaßt in einer bevorzugten Ausgestaltung den Saugkanal und trägt die Flüssigkeitsauftragseinrichtung mitsamt dem Kapillarspeicher. Auf das muffenartige Verbindungselement wirkt eine den Saugkanal umgebende Feder derart, daß die Flüssigkeitsauftragseinrichtung gegebenenfalls einschließlich des Kapillarspeichers in eine vorderste, die zu reinigende Fläche kontaktierende Stellung beaufschlagt wird. In einer bevorzugten Ausbildung ist vorgesehen, daß der Sauggerätevorsatz über einen Winkelbereich von ca. 40° kippbar ist, ohne daß die Lippe und die Feuchtigkeitsauftragseinrichtung den Kontakt zu der zu reinigenden Fläche verlieren. Als besonders vorteilhaft erweist es sich, daß eine vorderste und/oder eine rückwärtigste Stellung der Flüssigkeitsauftragseinrichtung rastbar ist. In der vordersten Stellung, welche einer Grundstellung entspricht, ragt die Flüssigkeitsauftragseinrichtung ebenenmäßig über die Lippe hinweg. Diese Stellung kann über ein bspw. zwischen dem muffenartigen Verbindungselement und dem Saugkanal wirkendes Rastelement gesichert sein. In dieser Stellung wirkt lediglich die Flüssigkeitsauftragseinrichtung auf die zu reinigende Fläche, dies bspw. zum Zwecke einer ersten, Grobschmutz anlösenden Vorreinigung der Fläche. Bei einer solchen Vorreinigung ist ein Abziehen der zu reinigenden Fläche mittels der Lippe nicht erwünscht. Es ergibt sich aus dieser Ausgestaltung die Möglichkeit einer separaten Befeuchtung, bspw. zum Einwaschen ohne Absaugung. Nach Auflösen der Rastverbindung ist die Flüssigkeitsauftragseinrichtung gegebenenfalls einschließlich des Kapillarspeichers entgegen der Kraft der konzentrisch zum Saugkanal angeordneten Feder zurückverschiebbar, dies maximal bis in eine rückwärtigste Stellung, in welcher die Lippe ebenenmäßig vor der Flüssigkeitsauftragseinrichtung angeordnet ist bzw. in welcher die Flüssigkeitsauftragseinrichtung ebenenmäßig zur Lippe zurückversetzt ist. Auch diese Stellung ist rastgesichert. In dieser rückwärtigsten Stellung wirkt lediglich die Lippe auf die zu reinigende Fläche, dies bspw. zu einem Abziehen und Aufsaugen von Restwasser in schwer zugänglichen Bereichen, in welchen Bereichen die Flüssigkeitsauftragseinrichtung stören würde. Weiter ergibt sich hieraus der Vorteil einer separaten Trocknung, bspw. einer Glasscheibe nach Regen. Nach einem Auflösen der Rastverbindung verfährt die Flüssigkeitsauftragseinrichtung gegebenenfalls einschließlich des Kapillarspeichers wieder in die Grundstellung zurück, welche dann willensbetont rastgesichert werden kann. Wird diese Rastsicherung nicht genutzt, so ist die Flüssigkeitsauftragseinrichtung entgegen der Federkraft zwischen der Grundstellung und der Hartkantenfunktionsstellung frei verschiebbar zum ständigen Kontakt von Flüssigkeitsauftragseinrichtung und Lippe auf die zu reinigende Fläche im Zuge der Reinigungsbewegung. In einer Weiterbildung des Erfindungsgegenstandes ist vorgesehen, daß das Reinigungselement aus einem rückseitig benetzten Reinigungstuch besteht. Als vorteilhaft erweist sich hierbei, daß das Reinigungstuch über eine Kapillareinrichtung gespannt ist und über diese benetzt wird. Bevorzugt wird hierbei ein Mikrovliestuch eingesetzt. Diese Kapillareinrichtung ist in einer bevorzugten Ausbildung die Flüssigkeitsauftragseinrichtung, wobei über die gesamte Länge der Kapillareinrichtung, gemessen quer zur Bewegungsrichtung des Sauggerätevorsatzes, das Reinigungstuch gespannt ist, und zwar derart, daß das Reinigungstuch einerends im Bereich zwischen der Kapillareinrichtung bzw. der Flüssigkeitsauftragseinrichtung und der Saugkanalmündung und anderenends auf der der Saugkanalmündung abgewandten Seite der Kapillareinrichtung befestigt ist. Das Reinigungstuch ist hierbei bevorzugt relativ straff über die Kapillareinrichtung gespannt und erstreckt sich im wesentlichen parallel zur zu reinigenden Fläche, zumindest in dem diese Fläche beaufschlagenden Bereich. Im Gegensatz zu den zuvor beschriebenen Ausgestaltungen wird bei dieser Ausgestaltung nicht zunächst die zu reinigende Fläche mit einer Reinigungsflüssigkeit benetzt und hiernach durch das in Bearbeitungsrichtung folgende Reinigungselement gereinigt. Vielmehr ist es hierbei so, daß das Reinigungselement bzw. das Reinigungstuch direkt durch die Kapillareinrichtung bzw. Flüssigkeitsauftragseinrichtung rückseitig benetzt wird und eine Schmutzablösung durch ein direkt befeuchtetes Reinigungselement auf der zu reinigenden Fläche erfolgt. Mit Hilfe dieses stets benetzten Reinigungstuches können auch stärkere Verschmutzungen und Fettverschmutzungen abgelöst werden. Weiter werden durch diese Ausgestaltung auch die Borsten der Kapillar-/Feuchtigkeitseinrichtung geschützt. Um auch hartnäckige Verschmutzungen entfernen zu können, kann der erfindungsgemäße Sauggerätevorsatz auch mit einer Schaberkante versehen sein. Wie bereits erwähnt, kann die Absaugung auslösbar sein in Abhängigkeit von einem bestimmten Füllstand des Flüssigkeitsspeichers. Überschreitet dieser Füllstand ein bestimmtes Niveau, so besteht die Gefahr, daß etwaige Flüssigkeit aus dem Speicher in den zum Staubsauger führenden Abluftstrom gelangt. Es wurde bereits vorgeschlagen, hierzu ein Ventil einzusetzen, welches die Absaugung bei Überschreiten eines Füllstandniveaus unterbricht.
In einer alternativen Ausgestaltung des Erfindungsgegenstandes wird vorgeschlagen, daß das Ventil durch ein Sperrelement in der Offenstellung gehalten ist, welches Sperrelement durch Feuchtebeaufschlagung auslösbar ist. Bei Erreichen bzw. Überschreiten eines vorbestimten Füllstandniveaus in dem Flüssigkeitsspeicher wird das bevorzugt in Strömungsrichtung nachgeschaltete Sperrelement durch Feuchte beaufschlagt. Infolge dessen wird das Ventil in eine Sperrstellung verlagert zur Unterbrechung des Saugluftstromes. Sobald das Sperrelement von dieser Feuchte befreit ist, verlagert dieses das Ventil wieder zurück in die Offenstellung. So kann bspw. ein Sperrelement vorgesehen sein, welches bei Feuchtebeaufschlagung sich ausdehnt und somit das Sperrelement in eine Sperrstellung verlagert und nach Entzug der Feuchte sich wieder in die ursprüngliche Stellung zurückbildet zur Verlagerung des Ventils in die Offenstellung. Es wird jedoch eine Ausgestaltung bevorzugt, bei welcher das Sperrelement aus einem Feuchtigkeit aufnehmenden Werkstoff besteht, welcher in Abhängigkeit einer bestimmten Flüssigkeitsaufnahmemenge komprimierbar ist. Hierzu wird vorgeschlagen, daß das Ventil sich über ein Steuerelement federbeaufschlagt gegen das Sperrelement abstützt. Überschreitet die Flüssigkeitsaufnahme ein vorbestimmtes Niveau, so wird das Sperrelement mit Feuchte beaufschlagt, was zu einer Komprimierbarkeit des Sperrelementes führt. Das Sperrelement gibt dem Federdruck des Ventils nach, womit sich letzteres in die Sperrstellung verlagert. Zu dieser Ausgestaltung wird schließlich vorgeschlagen, daß das Sperrelement aus einem schwammartigen Werkstoff besteht. Bspw. kann hier ein Naturschwamm vorgesehen sein, welcher unmittelbar hinter dem Flüssigkeitsspeicher angeordnet ist. Letzterer wird successive mit abgesaugter Flüssigkeit gefüllt. Erreicht der Flüssigkeitsstand den Übergang zum Sperrelement, so saugt dieses einen Teil der Flüssigkeit auf. Diese Feuchtebeaufschlagung bewirkt ein Erweichen des schwammartigen Werkstoffes, womit letzteres komprimierbar ist zur Verlagerung des Ventils in die Sperrstellung. Die zuvor beschriebene Sperreinrichtung ist bei nahezu jeglicher Art von Flüssigkeiten, wie Wasser, Alkohol, Säuren usw., einsetzbar. Weiter ist es durch diese Ausgestaltung ermöglicht, eine solche Sperreinrichtung zum selbsttätigen Verschließen von Flüssigkeit aufnehmenden Behältnissen, bei welchen ein Verschließen bei Erreichen eines bestimmten Füllstandniveaus erwünscht ist, zu nutzen. Wird hiernach der Flüssigkeitsspeicher gelehrt, so erfolgt aufgrund der Austrocknung des schwammartigen Werkstoffes eine Erhärtung bei gleichzeitiger Rückstellung, was eine Zurückverlagerung des Ventils entgegen der Federkraft in die Offenstellung zur Folge hat. Als besonders vorteilhaft erweist es sich, wenn, wie bevorzugt, das Sicherheitselement von dem Sauggerätevorsatz trennbar ist. Das Sperrventil ist dabei im Mündungsbereich des Saugschlauches angeordnet und nimmt bei einem Abziehen des Schlauches eine Sperrstellung ein. Hierdurch wird der Gefahr einer direkten Flüssigkeitsaufsaugung vermittels des Saugschlauches ohne Vorsatzgerät entgegengewirkt, da das Sperrventil keine Aufschlagfläche zur Verlagerung in die Offenstellung auffindet. Weiterhin zeichnet sich die Erfindung durch ein geringes Gewicht aus. Dies insbesondere dadurch, daß keine Pumpen oder ähnliches erforderlich sind. Die Ausbildung der Flüssigkeitsauftragseinrichtung in Form von Borstenbüscheln weist noch den Vorteil auf, daß die Borsten aufgrund der Relativbewegung gegeneinander einen Selbstreinigungseffekt haben. Ein wie zuvor ausgebildeter Sauggerätevorsatz zur Feuchtreinigung von Flächen weist gute akustische und ökologisch ausgerichtete Eigenschaften auf und ist zudem kostengünstig herstellbar. Der Sauggerätevorsatz ist trotz der Integration von Flüssigkeitsauftragseinrichtung Frisch-Flüssigkeitsspeicher und Brauch-Flüssigkeitsspeicher, inklusive eines Abscheiders, baulich klein ausgebildet, was eine gute Handhabbarkeit des Gerätes zur Folge hat. Die Größe des Gerätevorsatzes entspricht in etwa einem üblichen Fensterwischer. Die gute Handhabbarkeit des Gerätes wird zum Erreichen von entfernt liegenden Flächen dadurch verbessert, daß es erfindungsgemäß so ausgebildet wird, daß an diesem ein Stiel, ein Verlängerungsrohr oder dergleichen befestigt werden kann. Hierzu ist ein ergonomisch gestalteter Griff vorgesehen, der nicht nur der Aufnahme des Stiels oder dergleichen dient, sondern auch verwendet werden kann, um gut zugängliche Flächen direkt zu reinigen.

Die Erfindung ist nachstehend anhand der beigefügten Zeichnungen, welche lediglich mehrere Ausführungsbeispiele darstellen, näher erläutert:
- Fig. 1: ein mit einem erfindungsgemäßen Sauggerätevorsatz zur Feuchtreinigung von Flächen versehenes Bodensauggerät, in einer verkleinerten perspektivischen Darstellung,
- Fig. 2: den Sauggerätevorsatz in einer perspektivischen Einzeldarstellung,
- Fig. 3: den Sauggerätevorsatz gemäß Fig. 2 in einer Seitenansicht,
- Fig. 4: einen Längsschnitt durch den Sauggerätevorsatz,
- Fig. 5: eine Stirnansicht gemäß dem Pfeil V in Fig. 3 auf eine Arbeitshalterung des Sauggerätevorsatzes,
- Fig. 6: eine alternative Ausgestaltung einer in Fig. 5 dargestellten Flüssigkeitsauftragseinrichtung, wobei hier letztere hinsichtlich der Auftragsfläche in Wabenstrukturen unterteilt ist.
- Fig. 7: einer weitere alternative Ausgestaltung, bei dreieckförmiger Segmentierung,
- Fig. 8: eine weitere Ausführungsform des Erfindungsgegenstandes in einer partiell aufgeschnittenen Seitenansicht,
- Fig. 9: den partiell aufgebrochenen Bereich der Fig. 8 in vergrößerter Darstellung,
- Fig. 10: den Gegenstand gemäß Fig. 8, jedoch in einer von einer zu reinigenden Fläche abgekippten Stellung,
- Fig. 11: eine perspektivische Detaildarstellung einer vorderen Berandung einer Saugkanalmündung,
- Fig. 12: eine weitere perspektivische Detaildarstellung, die hintere Berandung der Saugkanalmündung betreffend, wobei letztere ausfahrbar ist,
- Fig. 13: eine weitere Ausführungsform des Sauggerätevorsatzes, ebenfalls in einer partiell aufgebrochenen Seitenansicht, in Arbeitsstellung,
- Fig. 14: eine perspektivische Detaildarstellung der hinteren Berandung der Saugkanalmündung in einer alternativen Ausgestaltung,
- Fig. 15: den Sauggerätevorsatz gemäß Fig. 13 in einer von der zu reinigenden Fläche abgekippten Stellung,
- Fig. 16: eine der Fig. 9 entsprechende Darstellung, jedoch eine weitere Ausführungsform betreffend,
- Fig. 17: den Schnitt gemäß der Linie XVII-XVII in Fig. 16,
- Fig. 18: eine Ausschnittvergrößerung des auf einer zu reinigenden Fläche aufliegenden Bereiches einer Dichtungslippe, auf die Innenseite der Lippe betrachtet,
- Fig. 19: den Schnitt gemäß der Linie XIX-XIX in Fig. 18, jedoch in einer perspektivischen Darstellung,
- Fig. 20: eine Ausschnittsdarstellung der Darstellung gemäß Fig. 4, jedoch eine weitere Ausführungsform betreffend,
- Fig. 21: eine der Fig. 20 entsprechende Darstellung, jedoch nach Verlagerung eines Reinigungselementes von der zu reinigenden Fläche fort,
- Fig. 22: eine weitere Ausschnittsdarstellung aus der Fig. 4, ein hinter einer flüssigkeitsundurchlässigen Membran angeordnetes Sicherungselement zeigend,
- Fig. 23: eine schematische Darstellung eines weiteren Sicherheitselementes,
- Fig. 24: in weiterer alternativer Ausgestaltung ein hinter der Membran angeordnetes Sicherheitsventil,
- Fig. 25: eine schematische Darstellung einer Vorrichtung zur Rückführung von Flüssigkeit,
- Fig. 26: eine schematische Darstellung einer Textilfaser des Speichermediums,
- Fig. 27: eine weitere Ausführungsform des Sauggerätevorsatzes, in einer Draufsicht, wobei eine Flüssigkeitsauftragseinrichtung und ein Kapillarspeicher gegenüber einem Saugkanal und einer Lippe axial gegen eine Feder verschiebbar sind,
- Fig. 28: den Sauggerätevorsatz gemäß Fig. 27 in einer Seitenansicht, eine vorderste Raststellung von Flüssigkeitsaufnahmeeinrichtung und Kapillarspeicher betreffend,
- Fig. 29: eine der Fig. 28 entsprechende Darstellung, jedoch eine rückwärtigste Stellung betreffend,
- Fig. 30: eine weitere der Fig. 28 entsprechende Darstellung, jedoch eine nicht gerastete Stellung betreffend, bei welcher die Flüssigkeitsauftragseinrichung und der Kapillarspeicher gegenüber der Lippe frei axial verschiebbar sind, bei Neigung des Sauggerätevorsatzes in einem spitzen Winkel zur zu reinigenden Fläche,
- Fig. 31: eine der Fig. 30 entsprechende Darstellung, jedoch eine weitere, angewinkelte Ausrichtung des Sauggerätevorsatzes zu der zu reinigenden Fläche betreffend,
- Fig. 32: eine weitere schematische Darstellung eines alternativen Sicherheitselementes, in einer Offenstellung und
- Fig. 33: eine der Fig. 32 entsprechende Darstellung, jedoch die Schließstellung betreffend.

In Fig. 1 ist ein Sauggerätevorsatz 1 gezeigt, welches über einen Saugschlauch 2 mit einem Staubsauggerät 3 in Verbindung steht. Die Anordnung des Sauggerätevorsatzes 1 erfolgt an einem Handgriff 4, welcher endseitig mit dem Saugschlauch 2 verbunden ist. Die Befestigung des Sauggerätevorsatzes 1 an dem Handgriff 4 erfolgt über eine nicht näher dargestellte Kupplung. Zum Schalten des Staubsauggerätes 3 ist in dem Handgriff 4 ein Ein-/Aus-Schalter 5 vorgesehen.

Der Sauggerätevorsatz 1 setzt sich im wesentlichen aus zwei Gehäuseteilen zusammen. Das erste Gehäuseteil ist ein Kupplungsgehäuse 6, welches mit dem Handgriff 4 des Staubsauggerätes 3 kuppelbar ist. An diesem Kupplungsgehäuse 6 ist an dem der dem Kupplungsende entgegengesetzten Seite ein U-förmiger Träger 7 vorgesehen, zur schwenkbeweglichen Lagerung des als Arbeitshalterung 8 ausgebildeten zweiten Gehäuseteiles.

Das Kupplungsgehäuse 6 ist in dem den Träger 7 aufweisenden Endbereich abgeschrägt ausgebildet und zwar in einem Winkel von ca. 45 Grad. Die U-Schenkel 9 des Trägers 7 sind in einem Winkel von ca. 90 Grad zu der durch die Abschrägung gebildeten Fläche ausgerichtet, wobei der Träger 7 beidseitig über das Kupplungsgehäuse 6 hinausragt und senkrecht zur Körperachse des Kupplungsgehäuses 6 verläuft. In ihrem freien Endbereich weisen die U-Schenkel 9 Lagerzapfen 10 auf, welche in das Gehäuse der Arbeitshalterung 8 eingreifen.

Die Arbeitshalterung 8 ist im Querschnitt rechteckig ausgeformt. In einer Grundstellung gemäß den Figuren 3 und 4 ist die Arbeitshalterung 8 so ausgerichtet, daß die Unterseite 11 parallel zu der abgeschrägten Fläche 12 des Kupplungsgehäuses 6 verläuft, dies jedoch mit einem Abstand zu dieser.

Die abgeschrägte Fläche 12 des Kupplungsgehäuses 6 ist, wie aus den Figuren 3 und 4 ersichtlich, nach unten hin verlängert, so daß diese über die Unterseite des Kupplungsgehäuses 6 übersteht. Im Bereich dieses Überstandes ist der Träger 7 angeordnet. Demnach ragt auch die Arbeitshalterung 8 über die Unterseite des Kupplungsgehäuses 6, wobei die Lagerzapfen 10 in dem das Kupplungsgehäuse 6 überragenden Endbereich der Arbeitshalterung 8 in diese eingreifen.

Die von dem Kupplungsgehäuse 6 abgewandte Stirnfläche 13 der Arbeitshalterung 8 weist nahe der Oberseite 14, d.h. der der abgeschrägten Fläche 12 abgewandten Seite, eine Saugkanalmündung 15 auf. Letztere erstreckt sich nahezu über die gesamte Breite der Stirnfläche 13 und ist schlitzartig ausgebildet. An der der Oberseite 14 zugewandten Vorderkante 16 der Saugkanalmündung 15 ist dieser über die gesamte Breite eine luftundurchlässige Lippe 17 zugeordnet. An der der Vorderkante 16 gegenüberliegenden Hinterkante 18 ist ein Reinigungselement 19 vorgesehen, zur Berandung der Saugkanalmündung 15. Dieses Reinigungselement 19 besteht aus einem Dichtelement mit aufgebrachtem Reinigungsvlies, welches eine große mechanische Wechselwirkung mit der zu reinigenden Hartfläche 20 aufweist. Alternativ kann das Dichtelement auch mit aufgebrachten Borsten, Filz oder ähnlichem versehen sein.

In Bearbeitungsrichtung R ist dem Reinigungselement 19 eine Flüssigkeitsauftragseinrichtung 21 vorgeordnet. Letzteres besteht aus Kapillarelementen in Form von Borsten 22, welche Einrichtung 21 sich in Form einer Borstenbüschelleiste parallel zu dem Reinigungselement 19, der Saugkanalmündung 15 und der Lippe 17 nahezu über die gesamte Breite der Arbeitshalterung 8 erstreckt (vgl. Fig. 5).

Die Borsten 22 ragen über die Stirnfläche 13 der Arbeitshalterung 8 hinaus, wobei die Spitze der Lippe 17, die Stirnfläche des Reinigungselementes 19 und die durch die Borstenbüschelleiste gebildete Stirnfläche auf einer gemeinsamen Ebene E liegen.

Die Borsten 22 bzw. die Flüssigkeitsauftragseinrichtung 21 erstreckt sich in einen Flüssigkeitsvorratstank 23, welcher durch eine in Längserstreckung ausgerichtete, in der Arbeitshalterung 8 angeordnete Wandung 24 begrenzt ist. Die Borsten 22 erstrecken sich hierbei bis nahe der Rückfläche 25, mit Abstand zu dieser. In dem Flüssigkeitsvorratstank 23 ist ein Kapillarspeicher 26 vorgesehen, welcher bevorzugt aus Watte besteht. Diese dient zur Versorgung der Borsten 22 in jeder Lage des Sauggerätevorsatzes 1 mit einer Flüssigkeit 51.

Um ein Ausfransen der frei über die Stirnfläche 13 ragenden Borstenenden zu vermeiden, ist ein Borstenhalter 27 vorgesehen, welcher die Borsten 22 bzw. die Borstenbüschelleiste umklammert.

Wie bereits erwähnt, begrenzt die in der Arbeitshalterung 8 angeordnete Wandung 24 den Flüssigkeitsvorratstank 23. Hierdurch ist weiterhin ein Saugkanal 28 gebildet, welcher sich von der Saugkanalmündung 15 ausgehend quer bis zur Rückfläche 25 der Arbeitshalterung 8 erstreckt, an welcher Rückfläche 25 mittig eine Saugkanalöffnung 29 ausgebildet ist.

An der Oberseite 14 der Arbeitshalterung 8 ist in dem der Stirnfläche 13 zugewandten Endbereich ein Restwasserwischer 30 vorgesehen, welcher aus einem handelsüblichen, gut wasseraufsaugenden Material, in welchem Restwasser durch Kapillarwirkung aufgesaugt wird, besteht. Dieser ist demnach in Bearbeitungsrichtung R der Lippe 17 nachgeordnet. Wie in den Figuren 3 und 4 zu erkennen, ist die Spitze des lippenartigen Restwasserwischers 30 ebenenmäßig rückversetzt. Es ist jedoch auch eine Ausgestaltung denkbar, bei welcher die Spitze auf der gemeinsamen Ebene E liegt.

Die ein Gelenk bildenden Lagerzapfen 10, mit welchem die Arbeitshalterung 8 über den Träger 7 an dem Kupplungsgehäuse 6 befestigt ist, sind derart plaziert, daß diese sich im Bereich zwischen der Lippe 17 und den Borsten 22 bzw. der Flüssigkeitsauftragseinrichtung 21 möglichst nahe an der Stirnfläche 13 der Arbeitshalterung 8 befinden.

Im Bereich der Saugkanalöffnung 29 mündet ein flexibler Absaugschlauch 31, welcher die Schwenkbewegungen der Arbeitshalterung 8 um die Lagerzapfen 10 nachvollziehen kann. Dieser Absaugschlauch 31 bildet eine Verbindung des Saugkanals 28 zu dem Kupplungsgehäuse 6. Hierzu ist in der abgeschrägten Fläche 12 eine Öffnung 32 vorgesehen, welche im oberen Bereich der abgeschrägten Fläche 12 angeordnet ist.

Das als Hohlkörper ausgebildete Kupplungsgehäuse 6 beinhaltet einen Filter 33, welcher zugleich als Speichermedium 34 ausgebildet ist, in Form eines offenporigen Schaumstoffes und/oder Aktivkohle. Kupplungsseitig ist der gebildete Flüssigkeitsspeicher 35 begrenzt durch eine wasser- und reinigungsmittelundurchlässige, luftdurchlässige Membrane 36.

Das Speichermedium 34, welches kapillare Eigenschaften besitzt, kann des weiteren aus Watte, Schwamm, Tongranulat, Papier oder auch aus porösen gesinterten oder durch andere Verfahren hergestellten Massen bestehen. Weiterhin ist das Speichermedium 34 in der Art ausgestaltet, daß sich auf der Membrane 36 befindende Flüssigkeitstropfen durch die Kapillarwirkung des Speichermediums 34 von dieser weg in das Speichermedium 34 transportiert werden.

Die Aufnahmekapazität des Speichermediums 34 wird mit Hilfe einer kapillar-optischen Füllstandsanzeige 37 kontrolliert. Hierzu ist an der Oberseite des Kupplungsgehäuses 6 ein Fenster 38 vorgesehen, hinter welchem ein in das Speichermedium 34 ragender kapillarer Fühler 39 sitzt, welcher in Abhängigkeit der Flüssigkeitsladung die Farbe ändert.

Alternativ kann der Beladungszustand auch mittels eines Unterdruckschalters erfaßt werden, wobei der Unterdruck auf der Saugseite der Membran 36 erfaßt wird. Dieser Unterdruck steigt, wenn sich ein Wasserfilm auf der Membran 36 bildet. In diesem Fall wird automatisch die Absaugung von Luft und Flüssigkeit unterbrochen, so daß auch keine Flüssigkeit nach Ausschalten des Staubsauggerätes 3 aus dem Sauggerätevorsatz 1 tropfen kann.

Der Wasser- bzw. Reinigungsmittelauftrag auf die zu reinigende Hartfläche 20 erfolgt durch die Kapillarzwikkel der Borsten 22. Es wird jedoch nur Flüssigkeit gefördert, wenn die Borsten 22 Kontakt mit einer Oberfläche haben. Die Förderung von Flüssigkeit aus dem Kapillarspeicher 26 erfolgt ebenfalls mittels Kapillarwirkung.

Das Auftragen von Flüssigkeit und das Absaugen der mit Schmutz versehenen Flüssigkeit erfolgt in einem Arbeitsgang. Das Reinigungsmedium (bevorzugt Wasser, Alkohole und/oder oberflächenaktive Substanzen) wird mittels den Borsten 22 in solchen Mengen auf die zu reinigende Fläche 20 aufgetragen, die einerseits eine gute Reinigungswirkung gewährleistet, andererseits aber ein gravitationsbedingtes Fließen unterbinden. Die hierbei benötigte Menge liegt erfindungsgemäß bei 3 bis 10 g Wasser pro m² Hartfläche. Dies erlaubt somit große Hartflächen mit sehr kleinen Reinigungsmediummengen zuverlässig zu reinigen. Dementsprechend kann auch der Flüssigkeitsvorratstank 23 relativ klein, bevorzugt 30 bis 150 ml, ausgebildet sein. Nach Auftrag der Flüssigkeit 51 auf die Hartfläche 20 erfolgt mit Bewegung des Sauggerätevorsatzes 1 in Bearbeitungsrichtung R ein Lösen von Schmutz mittels des Reinigungselementes 19. Letztere ist bevorzugt aus einem wasserabweisenden Material hergestellt. Zusätzlich dichtet das Reinigungselement 19, welches auch ein Dichtelement aufweist, den Saugkanal 28 bzw. dessen Saugkanalmündung 15 zu den Borsten 22 ab. Mittels der Lippe 17 wird das Reinigungsmittel/Schmutzgemisch von der Hartfläche 20 abgezogen und durch die hohe Luftgeschwindigkeit im Saugkanal 28 durch den Saugkanal 29 und den flexiblen Absaugschlauch 31 in das Speichermedium 34 transportiert (Pfeile a). Eventuell auf der Hartfläche 20 verbleibendes Restwasser kann mittels des Restwasserwischers 30 automatisch durch den am Ende des Wischvorganges erforderlichen Absetzvorgang des Sauggerätevorsatzes 1 aufgenommen werden.

Der an der Saugkanalmündung 15 entstehende Unterdruck kann dazu verwendet werden, den kapillaren Transport des Reinigungsmediums aus dem Flüssigkeitsvorratstank 23 zu unterstützen. Hierzu kann die zu transportierende Menge des Reinigungsmittels dadurch verändert werden, daß zwischen der Saugkanalmündung 15 und der Flüssigkeitsauftragseinrichtung 21 bzw. den Borsten 22 ein bewegliches oder lokal mit Öffnungen versehenes Dichtelement angeordnet wird.

Wie bereits erwähnt, wird die Suspension aus Schmutz und Reinigungsmedium von der zu reinigenden Hartfläche 20 mittels des angeschlossenen Staubsauggerätes 3 in den Filter 33 bzw. in das Speichermedium 34 abgesaugt. Hier erfolgt eine Trennung von Schmutz, Reinigungsmedium und Luft (Pfeile b). Demgemäß wird die Suspension Schmutz/Reinigungsmedium abgeschieden. Aus dem Sauggerätevorsatz 1 strömt ein Luftstrom, der frei von kondensierter Materie ist und zugleich geringe Mengen von Festkörperteilchen mit sich führt (Pfeile c).

Der durch den Filter 33 bzw. dem Speichermedium 34 fließende Luftstrom kann dazu verwendet werden, die Schmutz/Reinigungsmedium-Suspension zu trocknen, so daß das Speichermedium 34 nur kleine Flüssigkeitsmengen speichert und daher in ihren Abmessungen kleingestaltet werden kann. Das zumindest aus einem porösen Medium bestehende Speichermedium 34 hält zuverlässig die kondensierte Phase zurück. Bedingt durch die große Oberfläche des Speichermediums 34 wird jedoch viel Reinigungsflüssigkeit durch Wechselwirkung mit dem Luftstrom in die gasförmige Form übergeführt und mitgerissen.

Um einen sicheren Transport der Schmutz-Reinigungssuspension zu gewährleisten, sowie eine restfreie Trocknung der Hartfläche 20 zu realisieren, werden erfindungsgemäß Luftgeschwindigkeiten von 30 bis 90 m pro Sekunde im Absaugbereich realisiert. Hierzu ist es von Vorteil, den Strömungskanal so zu gestalten, daß sich mit nur geringen Luftvolumenströmen von 3 bis 15 l pro Sekunde die zuvor genannten lokalen Strömungsgeschwindigkeiten einstellen.

Weiterhin besteht die Möglichkeit, die in dem Speichermedium 34 abgespeicherte Flüssigkeit zu der Flüssigkeitsauftragseinrichtung 21 bzw. zu dem Flüssigkeitsvorratstank 23 zurückzuführen. Dies kann über einen Kapillartransport erfolgen. Hierbei ist jedoch erforderlich, daß die Sauglufteinleitung und die Flüssigkeitsrückführung in dem Flüssigkeitsspeicher 35 örtlich so weit voneinander entfernt sind, daß die rückgeführte Flüssigkeit wenigstens ausreichend von in der Saugluft geführten Schmutzteilchen gesäubert ist. Für diesen Rücktransport kann der an der Saugkanalmündung 15 entstehende hohe Unterdruck verwendet werden. Es wird ein geschlossener Kreislauf gebildet, womit mit sehr geringen Mengen von Reinigungsmedien große Hartflächen gereinigt werden können. Der Sauggerätevorsatz 1 ist hierbei so auszugestalten, daß der Unterdruck im Bereich der Saugkanalmündung 15 für jede Gebrauchslage des Sauggerätevorsatzes 1 betragsmäßig größer ist als der Unterdruck vor dem Speichermedium 34 zuzüglich Druckabfall im Filter 33, im Brauchwassertank 35 und im kapillaren Medium 34.

Um eine weitere Erhöhung der Reinigungswirkung zu erzielen, kann dem in dem Kapillarspeicher 26 gespeicherten Reinigungsmedium feste Zusatzstoffe wie sphärische, faserähnliche Teilchen und ähnliche beigesetzt werden.

Die Flüssigkeitsauftragseinrichtung 21 kann, wie in Fig. 5 dargestellt, als eine Borstenbüschelleiste gebildet sein, welche aus eng gespannten Einzelborsten 22 besteht. In den Figuren 6 und 7 sind alternative Ausgestaltungen dargestellt. Hier ist die Borstenbüschelleiste unterteilt, wobei diese Unterteilung so ausgeführt ist, daß eine durchgehende Borstenbüschelleiste angenähert wird. Dies ist in Fig. 6 durch eine wabenförmige Anordnung von Borstenbüscheln 40 gegeben. In Fig. 7 ist dies durch eine dreieckförmige Anordnung von Borstenbüscheln 41 realisiert.

In den Figuren 8 bis 15 sind zwei weitere Ausführungsformen des Erfindungsgegenstandes dargestellt. Die Funktionsweise ist gleich der der zuvor beschriebenen Ausführungsform. Hier sind lediglich alternative Ausgestaltungen der Saugkanalmündungsberandung dargestellt.

Es ist zunächst mit Bezug zu den Figuren 8 bis 12 ein Sauggerätevorsatz 1 dargestellt, welcher eine Saugkanalmündung 15 aufweist, deren der Flüssigkeitsauftragseinrichtung 21 zugewandte Berandung 42 ausfahrbar ist. Dieser Saugkanalmündungsrand 42 ist in Bearbeitungsrichtung R der Flüsssigkeitsauftragseinrichtung 21 und dem Reinigungselement 19 nachgeordnet und ist etwa in Absaugrichtung bewegbar. Hierzu ist die Berandung 42 als eine Leiste ausgebildet, welche in einer entsprechend ausgebildeten, in Richtung auf die zu bearbeitende Fläche offenen, nutartigen Aufnahme 43 bewegbar angeordnet ist. Weiterhin sind in der Aufnahme 43 Druckfedern 44 vorgesehen, welche eine automatische Auswärtsverlagerung der Berandung 42 bewirken, so daß die Berandung 42 bis zu einem bestimmten Anstellwinkel des Sauggerätevorsatzes 1 stets in Kontakt mit der zu reinigenden Fläche 20 steht. Die Berandung 42 ist an ihrer freien, in Richtung auf die zu reinigende Hartfläche 20 weisenden Kante kammartig ausgebildet. Hierzu sind an der Randkante zahnartige Vorsprünge 45 angeformt, zwischen welchen Vorsprüngen 45 Freiräume gebildet sind, zur Ausbildung von eng begrenzten Saugkanälen 46 (vgl. hierzu Fig. 12).

Diese Kammausbildung der hinteren, vorzugsweise aus einem handelsüblichen wasserabweisenden Kunststoff bestehenden Berandung 42 der Saugkanalmündung 15 bietet bei einer Reinigung von Hartflächen 20 eine verbesserte Absaugung der Schmutz/Reinigungsmedium-Suspension, da durch die eng begrenzten Saugkanäle 46 die Luftgeschwindigkeit erhöht wird. Der vordere Saugkanalmündungsrand ist hierbei durch die luftundurchlässige Lippe 17 gebildet.

Um vor Beendigung des Reinigungsvorganges Restwasser und Schmutz von der Hartfläche 20 zu entfernen, wird der Sauggerätevorsatz 1 zunächst von der Hartfläche 20 abgekippt derart, daß die Flüssigkeitsauftragseinrichtung 21, das Reinigungselement 19 und die Lippe 17 außer Wirkung treten. Hierbei fährt die Berandung 42 bedingt durch die Federkraft der Druckfedern 44 aus der Aufnahme 43 heraus und bildet weiterhin eine Hinterkante 48 der Saugkanalmündung 15, wobei sich die Berandung 42 mittels ihrer Vorsprünge 45 auf der Hartfläche 20 abstützt. Die gegenüberliegende Berandung der Saugkanalmündung 15 wird nunmehr durch eine ebenfalls kammartig ausgebildete Vorderkante 47 gebildet, welche auf der Lippe 17 angeordnet ist, und zwar in Bearbeitungsrichtung R betrachtet an der rückwärtigen Seite der Lippe 17.

Durch das Verkippen des Sauggerätevorsatzes 1 wird zunächst die Flüssigkeitszufuhr unterbrochen, durch Abheben der Flüssigkeitsauftragseinrichtung 21 von der Hartfläche 20. Die Saugkanalmündung 15 liegt hierbei weiterhin auf der Hartfläche 20 auf. Dies mit ihrer Berandung 42, welche ausgefahren ist, und mit ihrer ebenfalls kammartig ausgebildeten Vorderkante 47. Hierdurch sind sowohl an der Vorderkante 47 als auch an der Hinterkante 48 bzw. der Berandung 42 eng begrenzte Saugkanäle 49 und 46 gebildet. Bedingt durch diese Ausgestaltung wird die Luft mit hoher Geschwindigkeit durch die eng begrenzten Saugkanäle 46 und 49 gesaugt, wodurch Restwasser, welches sich noch auf der Hartfläche 20 befindet, verdüst wird. Diese Verdüsung von Restwasser kann zusätzlich durch scharfe Strömungskanten und Umlenkungen direkt hinter den kammartigen Ausbildungen von Vorderkante 47 und Hinterkante 48 verbessert werden. Nach dem Verdüsen des Restwassers kann der Sauggerätevorsatz 1 von der Hartfläche 20 abgenommen werden.

In den Figuren 13 bis 15 ist eine weitere Ausführungsform dargestellt. Diese unterscheidet sich zu dem zuvor beschriebenen Ausführungsbeispiel dadurch, daß die Lippe 17 mit der ihr zugeordneten kammartigen Vorderkante 47 drehbar gegenüber der restlichen Arbeithalterung 8 gelagert ist und daß die Berandung 42 bzw. die Hinterkante 48 der Saugkanalmündung 15 als ortfestes Bauteil realisiert ist, welches zur Bildung von eng begrenzten Saugkanälen 50 eine pflugartige Ausbildung der in Richtung auf die Hartfläche 20 weisenden Randkante besitzt.

Die kammartigen bzw. pflugartigen Ausbildungen von Vorderkante 47 und Hinterkante 48 kommen hierbei, wie auch in dem zuvor beschriebenen Ausführungsbeispiel, in einer normalen Arbeitsposition (s. Fig. 13) nicht zur Wirkung. Bei einem Abkippen des Sauggerätevorsatzes 1 gemäß der Stellung in Fig. 15, kontaktieren lediglich die kammartige Vorderkante 47 und die pflugartige Hinterkante 48 die Hartfläche 20, wodurch auch hier wiederum, bedingt durch die eng begrenzten Saugkanäle im Bereich von Vorderkante 47 und Hinterkante 48, eine Verdüsung von Restwasser erfolgt.

In der Fig. 16 ist eine weitere Ausführungsform des Sauggerätevorsatzes 1 gemäß Fig. 9 dargestellt. Es ist zu erkennen, daß die aus dem Kapillarspeicher 26 austretenden Borsten 22 derart angeordnet sind, daß diese mit der zu reinigenden Fläche 20 einen Winkel Alpha von ca. 60° einschließen. Es sind jedoch auch Ausführungen denkbar, bei welchen ein Winkel Alpha von ca. 30-60° vorgesehen ist.

Die gewählte Anordnung der Borsten 22 erweist sich hierbei dahingehend als vorteilhaft, daß diese im Zuge eines Abziehens des Gerätevorsatzes 1 auf der zu reinigenden Fläche 20 durch leichtes seitliches Biegen entgegen der Arbeitsrichtung R sich nahezu auf der ganzen Borstenfläche an die zu reinigende Fläche 20 anpassen und so bspw. Fertigungstoleranzen und Unebenheiten auf der zu reinigenden Fläche 20 ausgleichen.

Weiter ist eine alternative Ausgestaltung der Saugkanalmündung 15 zu erkennen. Hier ist der Absaugbereich derart ausgebildet, daß von der Saugkanalmündung 15 eine Vielzahl von Saugkanalabschnitten 52 in Form von Stichkanälen ausgehen. Diese Saugkanalabschnitte 52 sind gleichmäßig über die gesamte Gerätebreite bzw. über die gesamte Längserstreckung der Saugkanalmündung 15 verteilt und weisen bevorzugt einen U-förmigen Querschnitt auf. Die Saugkanalabschnitte 52 sind im Bereich eines freikragenden Endes der den Bodenbereich bildenden Stirnfläche 13 ausgebildet, womit gerätegehäuseseitige U-förmige Kanalbegrenzungen gegeben sind.

Desweiteren sind die Saugkanalabschnitte 52 durch die Lippe 17 begrenzt, womit Stichkanäle gebildet sind.

Diese Ausgestaltung bietet eine verbesserte Absaugung. Diese wird noch dadurch optimiert, daß die Saugkanalabschnitte 52 schrägverlaufend angeordnet sind derart, daß sie zu dem Saugkanal 28 hin geneigt verlaufen. In der Querschnittsdarstellung in Fig. 17 ist dieser schräge Verlauf der Saugkanalabschnitte 52 zu erkennen. Die Saugkanalabschnitte 52 sind bezüglich ihrer Neigung symmetrisch um eine Hauptachse x-x angeordnet, welche Hauptachse x-x zugleich die Mittelachse des Saugkanals 28 bildet. Die Neigung der Saugkanalabschnitte 52 ist so gewählt, daß Mittelachsen y der Abschnitte 52 die Hauptachse x des Saugkanals 28 schneiden, dies bevorzugt innerhalb des Sauggerätevorsatzkörpers. In dem gezeigten Ausführungsbeispiel schließen die Achsen y der Saugkanalabschnitte 52 zu der Hauptachse x einen Winkel von ca. 30° ein. Es sind jedoch auch Ausführungen denkbar, bei welchen ein Winkel von 30-60° eingeschlossen wird.

Die Ausbildung derartiger Saugkanalabschnitte 52, welche von der Saugkanalmündung 15 ausgehend sich bis in den Bereich der als Abziehgummi ausgebildeten Lippe 17 erstrecken, hat im Zuge eines Reinigungsvorganges den Vorteil, daß eine sofortige Trocknung des Abziehgummis bzw. der Lippe 17 erfolgt, wodurch Wasserstreifen bei einem erneuten Ansetzen des Sauggerätevorsatzes 1 im Bereich der Lippe 17, bspw. auf Fensterscheiben, verhindert werden. Weiterhin verbessert eine derartige Ausbildung die Wasseraufnahme der Absaugung bei kleinen Luftvolumenströmen durch sehr hohe Luftgeschwindigkeiten in den Saugkanalabschnitten 52 aufgrund der kleinen Querschnitte. Weiter bewirkt die schräg verlaufende Anordnung der Abschnitte 52 eine Ausrichtung des Luftvolumenstromes in Richtung auf den Saugkanal 28.

Kritisch erweist sich besonders der Absetzvorgang der Lippe 17, bspw. an Kanten bei Fensterrahmen, da hier die Lippe 17 zum Teil stark geknickt wird. Dies hat zur Folge, daß nicht immer die Reinigungsflüssigkeit vollständig von der zu reinigenden Fläche abgezogen wird. Dadurch können sich Schlieren, insbesondere an Fensterscheiben, an diesen Stellen bilden.

Erfindungsgemäß ist dieses Problem dadurch gelöst, daß die Lippe 17 als eine Doppellippe ausgebildet ist.

Wie aus Fig. 16 zu erkennen, ist die Lippe 17 in Verlängerung einer den Saugkanal 28 begrenzenden Gehäusewandung 53 ausgebildet, wobei die Lippe 17 wiederum die Begrenzung der Saugkanalmündung 15 und der Saugkanalabschnitte 52 bildet.

Der Lippe 17 ist in Arbeitsrichtung R betrachtet eine äußere, zweite Lippe 54 nachgeschaltet, welche bevorzugt aus einem weicheren Werkstoff besteht als die innere, ursprüngliche Lippe 17. Die Anordnung ist hierbei so getroffen, daß die äußere Lippe 54 während eines Arbeitsvorganges mit Abstand zu der zu reinigenden Fläche 20 liegt (vergl. Fig. 16). Dies hat zur Folge, daß bei einem üblichen Reinigungsvorgang diese Lippe 54 nicht in Kontakt mit der zu reinigenden Fläche 20 tritt. Im Zuge des Absetzvorganges des Sauggerätevorsatzes 1 wird dieses, wie bereits erwähnt, angewinkelt, wobei die zweite Lippe 54 auf die zu reinigende Fläche 20 zur Anlage kommt und hierbei bspw. im Bereich eines Fensterrahmens die Fensterscheibe noch zusätzlich abzieht.

Um eine etwaig verbleibende Restwassermenge auf der zu reinigenden Fläche 20 zu verringern oder sogar zu eliminieren, ist in einer weiteren Ausgestaltung die luftundurchlässige Lippe 17 im Kontaktbereich mit der zu reinigenden Fläche 20 mit Kanälen 55 versehen (vergl. Fig. 18). Diese sind an der der Flüssigkeitsauftragseinrichtung 21 und demnach der Saugkanalmündung 15 zugewandten Seite der Lippe 17 angeordnet und verlaufen im wesentlichen in Breitenrichtung der Lippe 17. Diese Kanäle 55 weisen einen spitzwinklig dreieckförmigen Grundriß auf und sind nahe dem Bereich der Saugkanalöffnung 29 angeordnet.

Hierbei sind die Kanäle 55 so ausgerichtet, daß ihre Spitzen nahe dem Kontaktbereich der zu reinigenden Fläche 20 angeordnet sind derart, daß diese Spitzen von der den Saugkanal 28 durchtretenden Hauptachse x abgewandt sind. Im Querschnitt weisen diese Kanäle 55 eine Kreisabschnittsform auf, wobei sich die Tiefe von der Spitze ausgehend in Richtung auf die Hauptachse x vergrößert (vergl. hierzu die perspektivische Darstellung in Fig. 19).

Bedingt durch diese Ausgestaltung, insbesondere durch die Form der Kanäle 55, werden unterschiedliche Kapillardrücke erzielt, so daß Restwasser 56 durch das Druckgefälle zum Saugkanal 28 hin transportiert wird und daher vom Luftvolumenstrom mitgerissen wird.

In den Fig. 20 und 21 ist in einer weiteren Ausführungsform die Arbeitshalterung 8 des Sauggerätevorsatzes 1 gemäß der Fig. 4 dargestellt. Es ist zu erkennen, daß hier das Reinigungselement 19 verschiebbar angeordnet ist derart, daß das Reinigungselement 19 von einer normalen, die zu reinigende Fläche 20 beaufschlagenden Position (siehe Fig. 20) in eine den Querschnitt der Saugkanalmündung 15 vergrößernde Stellung zurückverlagerbar ist (siehe Fig. 21). Hierzu kann bspw. das Reinigungselement 19 mittels Stiften in Langlöchern 57 gelagert und mittels einer nicht dargestellten Handhabe durch den Benutzer verschiebbar sein. Dabei ist eine das Reinigungselement 19 in einer zurückverlagerten Position aufnehmbare Kammer 58 vorgesehen.

Vermittels dieser Ausgestaltung kann insbesondere bei besonders hartnäckigen Verschmutzungen oder in sonstigen Fällen, wo eine erhöhte Menge von Reinigungsmitteln auf die zu reinigende Fläche 20 aufgebracht werden muß, der im Saugkanal 28 vorliegende Unterdruck eingesetzt werden, um den Reinigungsmittelvolumenstrom in der Flüssigkeitsauftragseinrichtung 21 zu erhöhen. Durch die Verlagerung des Reinigungselementes 19 in die gebildete Kammer 58 entfällt die räumliche Trennung zwischen der Saugkanalmündung 15 und der Flüssigkeitsauftragseinrichtung 21, so daß an letzterer ein Unterdruck gegenüber der Umgebung vorherrscht, wodurch mehr Reinigungsflüssigkeit durch die kapillare Auftragseinrichtung gefördert wird.

Es ist auch denkbar, die räumliche Trennung durch ein anderes Geräteteil zu bilden, welches zur Erhöhung des Reinigungsmittelvolumenstromes verschiebbar angeordnet ist.

Um eine Gefährdung des Benutzers, bspw. durch elektrische Kurzschlüsse, vollkommen auszuschließen, darf die Reinigungsflüssigkeit 51 in kondensierter Form nicht an spannungsführende Teile des zur Absaugung benötigten Staubsaugers 3 gelangen. Dies kann erfindungsgemäß dadurch geschehen, daß an einer geeigneten Stelle des Sauggerätevorsatzes 1, bspw. unmittelbar vor der Schnittstelle zum Staubsauger 3, ein Feuchtigkeitssensor angeordnet ist, welcher bei Berührung mit kondensierter Reinigungsflüssigkeit die Spannungszuführung sofort unterbricht. Derartige Feuchtigkeitssensoren sind handelsüblich.

In einer weiteren Ausbildung kann anstelle oder als Ergänzung der flüssigkeitsundurchlässigen Membran 36 ein Element verwendet werden, welches die kondensierte Reinigungsflüssigkeit bindet. Dies ist anhand eines Ausführungsbeispieles in der Fig. 22 dargestellt.

Hier ist in Strömungsrichtung ein Sicherheitselement 59 der Membran 36 nachgeschaltet, dies unmittelbar im Bereich der Schnittstelle zu dem Staubsauggerät 3.

Das Sicherheitselement 59 weist ein zwischen zwei porösen Wandungen 60 eingebettetes Quellmaterial 61 auf.

Das Sicherheitselement 59 ist Teil des Flüssigkeitsspeichers 35, wobei das Quellmaterial 61 derart ausgelegt ist, daß bei einer Flüssigkeitsaufnahme sich dieses im Sinne einer Volumenzunahme verändert. Diese Bindung von kondensierten Flüssigkeiten kann chemisch bzw. chemo-physikalisch erfolgen. Wie bereits erwähnt, ist in einer bevorzugten Ausgestaltung das wasserbindende Medium 61 in einer porösen Kavität eingebettet. Bekannte, wasserbindende Medien sind etwa hochmodulare, technische Substanzen, wie Polyacrylat oder dergleichen, aber auch natürliche Produkte, wie etwa Kartoffelstärke.

Bedingt durch die Füllung des Sicherheitselementes 59 mit einem Quellmaterial 61 wird ein gesonderter Strömungsweg ausgebildet, in welchem -bedingt durch die so gebildete große Oberfläche des Quellmaterials zur Aufnahme von kondensierter Feuchtigkeit- eine Sicherung gegeben ist, um eine Gefährdung des Benutzers vollkommen auszuschließen. Etwaige durchtretende Feuchtigkeitwird von den wasserbindenden Medien aufgenommen, wobei diese bei Berührung mit der kondensierten Flüssigkeit ihren Zustand ändern, in Form eines Aufquellens, so daß an dem Quellmaterial 61 ein großer Druckabfall entsteht und der Luftvolumenstrom mit zunehmender Wassermenge letztlich zum Erliegen kommt. Hiermit ist ein Transport von kondensierter Materie in den Staubsauger 3 ausgeschlossen.

Demnach ist hierdurch eine Vorrichtung geschaffen, welche die Absaugung in Abhängigkeit von einem bestimmten Füllstand des Flüssigkeitsspeichers 35 steuerbar auslöst.

In weiterer Ausgestaltung des Erfindungsgegenstandes kann die Volumenzunahme von wasserbindenden Medien, insbesondere Quellmaterial 61, dahingehend vorteilhaft genutzt werden, daß der Luftvolumenstrom, welcher mit kondensierter Feuchtigkeit versetzt ist, durch einen Spalt geleitet wird, dessen Wandung aus wasserbindenden Materialien besteht.

Eine derartige Ausgestaltung ist in einer schematischen Darstellung in Fig. 23 gezeigt. Im Bereich des Saugkanals 28 ist ein diesen verschließender Kern 62, bspw. aus geschlossenporigem Schaumstoff, vorgesehen, welcher Kern lediglich einen richtungswechselnden, gesonderten Strömungsweg 63 beläßt. Diese großzügige Richtungswechselung des Strömungsweges 63 dient dazu, eine relativ große Oberfläche zu bilden, wobei die Wandung des gesonderten Strömungsweges 63 teilweise oder, wie bevorzugt, vollständig aus dem Quellmaterial 61 besteht. Die mit kondensierter Feuchtigkeit durchsetzte Luft durchströmt den Strömungsweg 63, wobei bei einem Auftreten von kondensierter Flüssigkeit die Volumenzunahme des wasserbindenden Mediums (Quellmaterial 61) die Spaltweite des Strömungsweges 63 verringert wird bis hin zu einer völligen Unterbrechung des Luftvolumenstromes, wodurch auch hier eine Gefährdung des Benutzers ausgeschlossen wird.

Auch eine derartige Ausgestaltung kann als zusätzliches Sicherheitselement der wasserundurchlässigen Membran 36 nachgeschaltet sein.

Um den Flüssigkeitsrückhaltedruck an der Membran 36 zu verringern, kann desweiteren ein Sicherheitsventil 64 vorgesehen sein, welches in Strömungsrichtung der Membran 36 nachgeschaltet ist (vergl. Fig. 24). Hierzu ist ein Druckausgleichskanal 65 vorgesehen, welcher einerends -in Abströmrichtung betrachtet- vor der Membran 36 und anderenends an eine im Inneren des Saugkanals 28 angeordnete Druckkammer 66 angeschlossen ist. Innerhalb dieser Druckkammer ist eine elastische Membrane 67 angeordnet, an welcher ein Stößel 68 mit kopfseitig angebrachtem Dichtungskegel 69 befestigt ist. Letzterer wirkt in Richtung auf die wasserundurchlässige Membran 36 des Flüssigkeitsspeichers 35. Bevorzugt wird hierbei eine Ausgestaltung, bei welcher der Dichtungskegel 69 aus Gummi besteht.

Koaxial zur wasserundurchlässigen Membran 36 ist in Strömungsrichtung dieser nachgeordnet eine Sperrwand 70 vorgesehen, welche eine Axialöffnung 71 aufweist.

Zwischen der Druckkammer 66 und dem Dichtungskegel 69 ist eine den Stößel 68 umfassende Zugfeder 72 vorgesehen, welche den Dichtungskegel 69 mitsamt dem Stößel 68 in einer Offenstellung der Axialöffnung 71 hält.

Die Eintrittsöffnung des Druckausgleichskanals 65 im Bereich des Flüssigkeitsspeichers 35 nahe der Membran 36 ist vorzugsweise gleichfalls mit einer wasserundurchlässigen Membran 73 verschlossen. Desweiteren weist die Druckkammer 66 in dem dem Eintrittsbereich des Druckausgleichskanals 65 gegenüberliegenden Bereich der elastischen Membran 67 eine Druckausgleichsöffnung 74 auf. Bedingt durch diese Ausgestaltung ist die elastische Membran 67 einerseits mit dem vor der flüssigkeitsundurchlässigen Membran 36 herrschenden Druck und andererseits mit dem Druck des Saugkanals 28 beaufschlagt.

Bei einem normalen Betrieb, d. h. bei einem geringen oder mittleren Füllstand des Flüssigkeitsspeichers 35 ist die Druckdifferenz derart gering, daß die Kraft der Zugfeder 72 den Dichtungskegel 69 in einer Offenstellung beläßt. Sobald sich jedoch die Füllhöhe des Flüssigkeitsspeichers 35 einem Maximum nähert, erhöht sich demnach die Druckdifferenz, bspw. dadurch, daß sich ein Wasserfilm auf der wasserundurchlässigen Membran 36 bildet. Resultierend aus dieser Druckdifferenz erfolgt eine Verlagerung des Dichtungskegels 69 in Richtung auf die Axialöffnung 71 bis hin zu einer vollständigen Schließung dieser Öffnung 71, wodurch der Luftvolumenstrom unterbrochen wird und demnach die wasserundurchlässige Membran 36 entlastet wird (siehe hierzu strichpunktierte Darstellung in Fig. 24).

In dieser geschlossenen Stellung kann die Stirnseite des Dichtungskegels 69 zusätzlich zur Abstützung der Membran 36 dienen, um auch hier diese weiterhin zu entlasten.

Diese Art der Ausgestaltung hat insbesondere den Vorteil, daß die Membran 36 einen geringeren Flüssigkeitsrückhaltedruck auszuhalten hat wie ohne Einsatz eines Sicherheitsventils, da ab einer einstellbaren Druckdifferenz das Sicherheitsventil 64 schließt und die Membran 36 entlastet wird. Hierdurch ist ein Einsatz des Sauggerätevorsatzes 1 nahezu an allen handelsüblichen Staubsaugern gegeben, auch solche, welche nicht zum Aufsaugen von kondensierter Flüssigkeit geeignet sind.

Durch eine einfache mechanisch an dem Sicherheitsventil 64 gekoppelte Anzeige kann dem Benutzer zusätzlich angezeigt werden, daß der Flüssigkeitsspeicher 35 maximal beladen ist und dieser auszutauschen bzw. zu regenerieren ist. Hierzu kann bspw. -wie in Fig. 24 schematisch dargestellt- ein Zeiger 75 an dem Dichtungskegel 69 oder auch alternativ an dem Stößel 68 angeordnet sein, wobei die Stellung des Zeigers 75 durch den Benutzer von außen durch ein Sichtfenster 76 erkennbar ist.

Wie bereits erwähnt, kann eine Rückführung der gefilterten Flüssigkeit aus dem Flüssigkeitsspeicher 35 zurück zu dem Kapillarspeicher 26 erfolgen. Eine beispielhafte Ausgestaltung ist in Fig. 25 dargestellt.

Hierzu ist an dem in Fig. 20 bereits veranschaulichten Ausführungsbeispiel des Sauggerätevorsatzes 1 eine schaltbare Strömungsverbindung 77 in Form eines flexiblen Schlauches vorgesehen. Diese Strömungsverbindung ist zwischen dem Kapillarspeicher 26 und der dem Sauggebläse zugewandten bzw. dem Flüssigkeitsspeicher 35 abgewandten Seite der Membran 36 geschaltet. Im Bereich des Eintrittes der Strömungsverbindung 77 in den Kapillarspeicher 26 ist vorzugsweise eine wasserundurchlässige Dichtung 78, gegebenenfalls in Form einer Membran, vorgesehen. Desweiteren kann an der Anschlußstelle der Strömungsverbindung 77 an den Saugkanal 28 ein Luftfilter 79 vorgesehen sein.

Desweiteren ist zwischen dem Kapillarspeicher 26 und dem Flüssigkeitsspeicher 35 eine Flüssigkeits-Rückströmverbindung 80 ausgebildet, welche ebenfalls ein flexibler Schlauch sein kann.

Mit Hilfe dieser Ausgestaltung ist es ermöglicht, die gefilterte Flüssigkeit aus dem Flüssigkeitsspeicher 35 zurück in den Kapillarspeicher 26 zurückzusaugen. Es sind somit keine weiteren Hilfsmittel für ein Wiederbefüllen des Kapillarspeichers 26 mit der in dem Flüssigkeitsspeicher 35 vorhandenen Flüssigkeit notwendig. Für eine derartige Rückführung ist lediglich ein Schalten der Strömungsverbindungen 77 und 80 durchzuführen, bspw. indem Freischaltungsschalter 81 und 82 durch den Benutzer betätigt werden. Die Freischaltungsschalter 81 und 82 sind in der Fig. 25 lediglich schematisch dargestellt.

Nach einem Freischalten der Strömungsverbindungen 77 und 80 wird der Kapillarspeicher 26 mit einem größeren Unterdruck beaufschlagt als im Flüssigkeitsspeicher 35 vorherrscht. Die in dem Flüssigkeitsspeicher 35 gehaltene und gefilterte Flüssigkeit wird über die Rückströmverbindung 80 zurück in den Kapillarspeicher 26 gesogen, wobei der Luftströmungsweg gegenüber einer normalen Arbeitsposition umgeleitet ist über die Strömungsverbindung 77.

Wie bereits erwähnt, kann die Freischaltung der Strömungsverbindungen durch eine Betätigung von Freischaltungsschaltern erfolgen. Es ist jedoch auch denkbar, daß ein Tastschalter im Bereich der Arbeitshalterung 8 ausgebildet ist, der auf ein Abheben von der zu reinigenden Fläche 20 hin die Strömungsverbindung 77 und gegebenenfalls auch die Rückströmverbindung 80 freischaltet. Dementsprechend wird bei einem Aufsetzen des Sauggerätevorsatzes 1 auf eine zu reinigende Fläche entsprechende Absperrelemente in eine Schließstellung der Strömungsverbindung gebracht.

Desweiteren kann die Rückführung von Flüssigkeit aus dem Flüssigkeitsspeicher 35 in den Kapillarspeicher 26 dadurch erfolgen, daß der Flüssigkeitsspeicher 35 und der Kapillarspeicher 26 über geeignete Kapillarförderleitungen verbunden sind, die den zur Förderung notwendigen Druckunterschied realisieren. Bevorzugt wird hierbei, daß die Förderung nur in den Zeiträumen erfolgt, in denen der Benutzer das Gerät ausgeschaltet hat. Vorteilhafterweise wird bei einer derartigen Anordnung im Bereich der Kapillarförderleitungen ein Rückschlagventil oder dergleichen eingesetzt.

In der Fig. 26 ist in einer stark vergrößerten Darstellung schematisch das Prinzip einer Zwischenspeicherung und Verdunstung der angesaugten Wassermengen gezeigt. Das Speichermedium 34 kann in einer Ausgestaltung bevorzugt aus Textilfasern 83 bestehen, die einerseits die angesaugte Flüssigkeit 51 in Mikrohohlräumen 84 speichert, sie durch Kapillarwirkung transportiert und durch Mikroschlitze 85 bzw. Mikroöffnungen 86 an die Oberfläche 87 fördert, von wo aus sie rasch verdunsten kann. Bedingt durch diese Ausgestaltung verbleibt die relative Feuchte des geförderten Luftvolumenstromes unterhalb des Taupunktes, womit eine Gefährdung, bspw. durch elektrische Kurzschlüsse, ausgeschlossen ist.

In den Fig. 27 bis 31 ist ein Sauggerätevorsatz 1 in einer weiteren alternativen Ausgestaltung dargestellt. Wesentlich hierbei ist, daß die Flüssigkeitsauftragseinrichtung 21 mitsamt dem Flüssigkeitsvorratstank 23 bzw. des Kapillarspeichers 26 axial zu der Lippe 17 und der Saugkanalmündung 15 verschiebbar ist.

Lippe 17, Saugkanalmündung 15 und der Saugkanal 28 sind als ein zusammenhängendes Geräteteil ausgebildet, wobei der Saugkanal 28 wie auch in den anderen Ausführungsbeispielen in einen, im Kupplungsgehäuse 6 angeordneten Flüssigkeitsspeicher 35 mündet. Das Kupplungsgehäuse 6 ist -bezogen auf eine Längsachse des Saugkanales 28- zu diesem abgewinkelt angeordnet. Der Saugkanal 28 bildet auch die konstruktive Verbindung zwischen Kupplungsgehäuse 6 und den die Lippe 17 und die Saugkanalmündung 15 aufnehmenden Bereich. In diesem freiliegenden Bereich ist der Saugkanal 28 bzw. dessen Außenwandung im Querschnitt kreisrund ausgebildet.

Unterseitig, d. h. in Bearbeitungsrichtung R vorgeordnet zu der Saugkanalmündung 15, ist der den Kapillarspeicher 26 aufnehmende Flüssigkeitsvorratstank 23 angeordnet, an dessen der zu der zu reinigenden Fläche 20 zugewandten Stirnseite wie auch in den zuvor beschriebenen Ausführungsbeispielen die Flüssigkeitsauftragseinrichtung 21 vorgesehen ist. Der Flüssigkeitsvorratstank 23 ragt in einer Draufsicht gemäß Fig. 27 beidseitig des Saugkanales 28 über diesen hinaus und weist ein den Saugkanal 28 bzw. dessen Außenwandung umfassendes muffenartiges Verbindungselement 90 auf. Über dieses muffenartige Verbindungselement 90 ist das im wesentlichen aus Flüssigkeitsauftragseinrichtung 21 und Kapillarspeicher 26 bestehende Gehäuseteil an dem zweiten im wesentlichen die Lippe 17 und den Saugkanal 28 aufweisenden Gehäuseteil gehaltert. Bedingt durch diese Ausgestaltung ist die Flüssigkeitsauftragseinrichtung 21 mitsamt ihres Kapillarspeichers 23 axial entlang des Saugkanales 28 verschiebbar.

Das Verbindungselement 90 besitzt einen Betätigungsknopf 91 vermittels welchem eine vorderste in Fig. 28 dargestellte und eine rückwärtigste in Fig. 29 dargestellte Stellung festlegbar ist. Über diesen Betätigungsknopf 91 kann bei Bedarf ein Rastzapfen 92 oder dergleichen in entsprechend ausgeformte Rastausnehmungen 93 des Verbindungselementes 90 eingeführt werden. Die gesamte Rastvorrichtung ist in den Zeichnungen lediglich schematisch dargestellt.

Zwischen dem Verbindungselement 90 und einer im Übergangsbereich von Saugkanal 28 zum Kupplungsgehäuse 6 ausgeformten Schulter ist eine konzentrisch zum Saugkanal 28 angeordnete Feder 94 angeordnet, welche eine federnde Beaufschlagung des Gehäuseteiles mit der Flüssigkeitsauftragseinrichtung 21 und dem Kapillarspeicher 26 in Richtung auf eine vorderste Stellung bewirkt. Eine Verschiebung in Richtung auf eine rückwärtigste Stellung erfolgt demnach entgegen der Federkraft.

Weiter ist das Reinigungselement 19 aus einem Reinigungstuch 95, vorzugsweise als Mikrovliestuch, gebildet, welches über die Flüssigkeitsauftragseinrichtung 21 gespannt ist. Dieses Reinigungstuch 95 ist einerends im Bereich zwischen der Flüssigkeitsauftragseinrichtung 21 und der Saugkanalmündung 15 und anderenends auf der der Saugkanalmündung 15 abgewandten Seite der Flüssigkeitsauftragseinrichtung 21 am Gehäuse befestigt, bspw. klemmgehaltert, welche Halterung lediglich schematisch dargestellt ist. Wie bspw. aus Fig. 28 zu erkennen, ist eine Ausbildung bevorzugt, bei welcher das andere Ende an einer Unterseite des Gehäuses befestigt ist. Bevorzugt wird weiterhin eine Ausgestaltung, bei welcher das Reinigungstuch 95 z. B. zu Reinigungszwecken auswechselbar ist.

Im Zuge einer Reinigung einer zu bearbeitenden Fläche 20 wird das Reinigungstuch 95 rückseitig durch die Flüssigkeitsauftragseinrichtung 21 benetzt.

Weiter kann der Sauggerätevorsatz 1 mit einer nicht dargestellten Schaberkante zum Entfernen von hartnäckigen Verschmutzungen versehen sein.

Um in einem ersten Arbeitsschritt bspw. grobe Verschmutzungen auf der zu reinigenden Fläche 20 anzulösen bzw. anzuweichen, wird die Flüssigkeitsauftragseinrichtung 21 mitsamt dem Kapillarspeicher 26 in eine vorderste Stellung verschoben und rastgesichert. Diese Stellung ist in der Fig. 28 dargestellt. Es ist zu erkennen, daß die Flüssigkeitsauftragseinrichtung 21 bzw. das in Form eines Reinigungstuches 95 ausgebildete Reinigungselement 19 ebenenmäßig der Lippe 17 vorgelagert ist, so daß eine Bearbeitung der Fläche 20 durch das rückwärtig benetzte Reinigungstuch 95 erfolgen kann, ohne daß die Lippe 17 die aufgetragene Flüssigkeit abzieht. Hierdurch ergibt sich die Möglichkeit einer separaten Befeuchtung, bspw. zum Einwaschen ohne Absaugung der zu reinigenden Fläche 20.

Zur Erzielung einer Hartkantenfunktion gemäß Fig. 29 wird die Flüssigkeitsauftragseinrichtung 21 mitsamt ihrem Kapillarspeicher 26 in die rückwärtigste Stellung verlagert und dort rastgesichert. Hierbei wird die Flüssigkeitsauftragseinrichtung 21 bzw. das Reinigungstuch 95 ebenenmäßig zu der Lippe 17 zurückversetzt ausgerichtet, womit hiernach die Hartfläche 20 lediglich von der Lippe 17 kontaktiert wird, dies bspw. zum Abziehen von Restfeuchte in schwer zugänglichen Bereichen oder zum Trocknen von bspw. Glasscheiben nach Regen.

Die die vorderste und die rückwärtigste Stellung definierende Verrastung kann erfindungsgemäß auch gänzlich aufgehoben werden, so daß das die Flüssigkeitsauftragseinrichtung 21 und den Kapillarspeicher 26 aufnehmende Gehäuseteil frei auf dem Saugkanal 28 bzw. auf dessen Außenwandung verschiebbar ist. Dies zeigt sich im normalen Gebrauch des Sauggerätevorsatzes 1 von Vorteil, da bedingt durch diese Ausgestaltung die Flüssigkeitsauftragseinrichtung 21 bzw. das über diese gespannte Reinigungstuch 95 und die Lippe 17 stets auf der zu reinigenden Fläche 20 aufliegen, dies auch dann, wenn im Zuge der Bearbeitung in Richtung des Pfeiles R der Sauggerätevorsatz 1 mal mehr und mal weniger gekippt wird. Das Reinigungstuch 95 und die Flüssigkeitsauftragseinrichtung 21 nehmen stets die die Fläche 20 kontaktierende Lage selbsttätig, bedingt durch die Federbeaufschlagung durch die Feder 94, ein. Die Fig. 30 und 31 zeigen zwei verschiedene Winkelstellungen des Sauggerätevorsatzes 1 zur zu reinigenden Fläche 20, wobei in Fig. 30 der Vorsatz 1 etwa einen Winkel von ca. 80° und in Fig. 31 etwa einen Winkel von ca. 70° zur Fläche 20 einschließt. Durch die erfindungsgemäße Ausgestaltung ist ein Winkelbereich von ca. 30-50°, bevorzugt 40°, gegeben, in welchem stets eine Anlage von Lippe 17 und Reinigungstuch 95 an die Fläche 20 gegeben ist.

In den Fig. 32 und 33 ist in einer weiteren Ausführungsform ein Sicherheitselement 95 zur steuerbaren Auslösung der Absaugung in Abhängigkeit von einem bestimmten Füllstand des Flüssigkeitsspeichers 35 abgebildet. Es ist zu erkennen, daß dem Flüssigkeitsspeicher 35, welcher in dem gezeigten Ausführungsbeispiel ein offenporiger Schaumstoff oder dergleichen ist, ein Sperrelement 96 in Form eines schwammartigen Werkstoffes, wie bspw. einem Naturschwamm, nachgeschaltet ist. Dieses schwammartige Sperrelement 96 steht in unmittelbarem Kontakt mit dem in Absaugrichtung betrachteten, rückwärtigen Ende des Flüssigkeitsspeichers 35.

Das Sperrelement 96 wird auf der dem Flüssigkeitsspeicher 35 abgewandten Seite von einem Ventil 64 beaufschlagt. Letzteres weist einen Dichtungskegel 97 auf, zur Zusammenwirkung mit einer kupplungsgehäuseseitigen Dichtungswandung 98. Im Bereich der Dichtungswandung 98 ist eine Axialbohrung 99 vorgesehen zum Durchtritt eines Steuerelementes 100, über welches Steuerelement 100 sich der Dichtungskegel 97 auf dem Sperrelement 96 abstützt. Weiter ist der Dichtungskegel 97 in Richtung auf das Sperrelement 96 über eine Druckfeder 101 beaufschlagt.

Die Fig. 32 zeigt eine Stellung, in welcher das Ventil 64 in einer Offenstellung gehalten ist. Das Ventil 64 stützt sich hierbei über das Steuerelement 100 auf dem Sperrelement 96 ab, womit zwischen der Dichtungswandung 98 und dem Dichtungskegel 97 ein Durchtrittsbereich zur Absaugung gebildet ist. Erreicht der Flüssigkeitsspeicher 35 seinen maximalen Füllstand, so wird das schwammartige Sperrelement mit Feuchte beaufschlagt, was zu einer Erweichung des Werkstoffes führt und eine Komprimierbarkeit des Sperrelementes 96 zur Folge hat. Bedingt durch diese feuchteabhängige Komprimierbarkeit ist es dem Ventil 64 aufgrund der Federvorspannung ermöglicht, in die Schließstellung zu gelangen. Diese Stellung ist in der Fig. 33 dargestellt. Das Steuerelement 100 komprimiert das Sperrelement 96 derart, daß sich der an dem Steuerelement 100 angeordnete Dichtungskegel 97 dichtend gegen die Dichtungswand 98 legt zur Unterbrechung der Absaugung.

Nach Entleerung des Flüssigkeitsspeichers 35 entkomprimiert sich das Sperrelement 96 aufgrund der allmählichen Austrocknung selbsttätig, härtet dabei wieder aus und verlagert dabei das Ventil 64 zurück in die Ausgangsstellung gemäß Fig. 32.

Die vorbeschriebene Ausgestaltung des Sicherheitselementes 95 ist auch für andere flüssigkeitsaufnehmende Behältnisse denkbar, welche bei Erreichen eines vorbestimmten Füllstandes selbsttätig verschließbar sein sollen.

## Patentansprüche

1. Sauggerätevorsatz (1) zur Feuchtreinigung von Flächen (20), insbesondere von senkrechten Flächen, mit einer Flüssigkeitsauftragseinrichtung (21), einem eine Saugkanalmündung (15) aufweisenden Saugkanal (28) und einem Reinigungselement (19), wobei zur koninuierlichen Bearbeitung die Flüssigkeitsauftragseinrichtung (21) zur ständigen Lieferung von Flüssigkeit ausgelegt ist und die Saugkanalmündung (15) bezüglich der Bearbeitungsrichtung (R) zur Flüssigkeitsauftragseinrichtung (21) nachfolgend angeordnet ist und wobei weiter das Reinigungselement (19) im Bereich der Flüssigkeitsauftragseinrichtung (21) oder zwischen der Flüssigkeitsauftragseinrichtung (21) und dem Saugkanal (28) angeordnet ist,
**dadurch gekennzeichnet, dass** die Flüssigkeitsauftragseinrichtung (21) sich in einen Kapillarspeicher (26) erstreckt, wobei eine Förderung der Flüssigkeit durch Kapillarwirkung aus dem Kapillarspeicher (26) erfolgt.

2. Sauggerätevorsatz nach Anspruch 1, **dadurch gekennzeichnet, daß** die Flüssigkeitsauftragseinrichtung (21) mittels Kapillarwirkung mit der Flüssigkeit beliefert wird.

3. Sauggerätevorsatz nach einem oder mehreren der vorhergehenden Ansprüche, **dadurch gekennzeichnet, daß** die Flüssigkeitsauftragseinrichtung (21) hinsichtlich der Auftragsfläche in Unterstrukturen unterteilt ist.

4. Sauggerätevorsatz nach einem oder mehreren der vorhergehenden Ansprüche, **dadurch gekennzeichnet, daß** die Flüssigkeitsauftragseinrichtung (21) aus einem einen gewissen Flüssigkeitsvorrat aufnehmenden Borstenbüschel besteht.

5. Sauggerätevorsatz nach einem oder mehreren der vorhergehenden Ansprüche, **dadurch gekennzeichnet, daß** ein Borstenbüschel aus Borsten (22) besteht, welche mit der zu reinigenden Fläche (20) einen Winkel (Alpha) von ca. 30-60° einschließen.

6. Sauggerätevorsatz nach einem oder mehreren der vorhergehenden Ansprüche, **dadurch gekennzeichnet, daß** die Saugkanalmündung (15) schlitzartig ausgebildet ist.

7. Sauggerätevorsatz nach einem oder mehreren der vorhergehenden Ansprüche, **dadurch gekennzeichnet, daß** das Reinigungselement (19) eine Berandung der Saugkanalmündung (15) bildet.

8. Sauggerätevorsatz nach einem oder mehreren der vorhergehenden Ansprüche, **dadurch gekennzeichnet, daß** das Reinigungselement (19) aus einem Dichtelement mit aufgebrachtem Reinigungsvlies besteht.

9. Sauggerätevorsatz nach einem oder mehreren der vorhergehenden Ansprüche, **dadurch gekennzeichnet, daß** eine weitere in Bearbeitungsrichtung (R) nachgeordnete Umrandung der Saugkanalmündung (15) aus einer luftundurchlässigen Lippe (17) besteht.

10. Sauggerätevorsatz nach einem oder mehreren der vorhergehenden Ansprüche, **dadurch gekennzeichnet, daß** die Saugkanalmündung (15) aus einer Vielzahl einzelner Saugkanalabschnitte (52) besteht.

11. Sauggerätevorsatz nach einem oder mehreren der vorhergehenden Ansprüche, **dadurch gekennzeichnet, daß** ein Saugkanalabschnitt (52) teilweise durch die Lippe (17) begrenzt ist.

12. Sauggerätevorsatz nach einem oder mehreren der vorhergehenden Ansprüche, **dadurch gekennzeichnet, daß** die Saugkanalabschnitte (52) schräg verlaufend angeordnet sind derart, daß sie zu dem Saugkanal (28) hin geneigt verlaufen.

13. Sauggerätevorsatz nach einem oder mehreren der vorhergehenden Ansprüche, **dadurch gekennzeichnet, daß** die Lippe (17) als Doppellippe ausgebildet ist.

14. Sauggerätevorsatz nach einem oder mehreren der vorhergehenden Ansprüche, **dadurch gekennzeichnet, daß** die äußere Lippe (54) aus einem weicheren Werkstoff besteht als die innere (17).

15. Sauggerätevorsatz nach einem oder mehreren der vorhergehenden Ansprüche, **dadurch gekennzeichnet, daß** die äußere Lippe (54) mit einem größeren Abstand zu der zu reinigenden Fläche (20) ausgebildet ist derart, daß bei einem üblichen Reinigungsvorgang diese nicht in Kontakt mit der zu reinigenden Fläche (20) tritt.

16. Sauggerätevorsatz nach einem oder mehreren der vorhergehenden Ansprüche, **dadurch gekennzeichnet, daß** die Lippe (17) an ihrer der Flüssigkeitsauftragseinrichtung (21) zugewandten Seite in Breitenrichtung der Lippe (17) verlaufende Kanäle (55) aufweist, die sich zu dem Saugkanal (28) hin in ihrem Querschnitt erweitern.

17. Sauggerätevorsatz nach einem oder mehreren der vorhergehenden Ansprüche, **dadurch gekennzeichnet, daß** weiter nachgeordnet zu der Lippe (17) ein Restwasserwischer (30) ausgebildet ist.

18. Sauggerätevorsatz nach einem oder mehreren der vorhergehenden Ansprüche, **dadurch gekennzeichnet, daß** ein zwischen der Saugkanalmündung (15) und der Flüssigkeitsauftragseinrichtung (21) befindliches Geräteteil verschiebbar angeordnet ist derart, daß ein auf die Flüssigkeitsauftragseinrichtung (21) wirkender Saugkanalquerschnitt ausbildbar oder vergrößerbar ist.

19. Sauggerätevorsatz nach einem oder mehreren der vorhergehenden Ansprüche, **dadurch gekennzeichnet, daß** das zwischen der Saugkanalmündung (15) und der Flüssigkeitsauftragseinrichtung (21) angeordnete Reinigungselement (19) als verschiebbares Geräteteil ausgebildet ist.

20. Sauggerätevorsatz nach einem oder mehreren der vorhergehenden Ansprüche, **dadurch gekennzeichnet, daß** die Flüssigkeitsauftragseinrichtung (21), das Reinigungselement (19) und die Saugkanalmündung (15) in einer schwenkbaren Arbeitshalterung (8) angeordnet sind.

21. Sauggerätevorsatz nach einem oder mehreren der vorhergehenden Ansprüche, **dadurch gekennzeichnet, daß** der Saugkanal (28) durch einen Filter (33) verläuft zur Herausfilterung von abgesaugter Flüssigkeit aus der Absaugluft.

22. Sauggerätevorsatz nach einem oder mehreren der vorhergehenden Ansprüche, **dadurch gekennzeichnet, daß** der Filter (33) mit einem Speichermedium (34) zur Herausfilterung zusammenwirkt, zur Bildung eines Flüssigkeitsspeichers (35).

23. Sauggerätevorsatz nach einem oder mehreren der vorhergehenden Ansprüche, **dadurch gekennzeichnet, daß** das Speichermedium (34) ein Fasermaterial aufweist, welches durch Kapillarwirkung, gegebenenfalls durch eine rohrartige Ausgestaltung der Fasern (83), die Feuchtigkeit aufsaugt und sie durch Mikroschlitze (85) nur im Wege der Verdunstung freigibt.

24. Sauggerätevorsatz nach einem oder mehreren der vorhergehenden Ansprüche, **dadurch gekennzeichnet, daß** der Filter (33) in Absaugrichtung durch eine flüssigkeitsundurchlässige Membran (36) begrenzt ist.

25. Sauggerätevorsatz nach einem oder mehreren der vorhergehenden Ansprüche, **dadurch gekennzeichnet, daß** die Absaugluft das Speichermedium (34) auf labyrinthartigem Wege durchsetzt derart, daß, gegebenenfalls durch Ausfilterung, eine Flüssigkeitsabscheidung durch Strömungsumlenkung erfolgt.

26. Sauggerätevorsatz nach einem oder mehreren der vorhergehenden Ansprüche, **dadurch gekennzeichnet, daß** das Speichermedium (34) offenporiger Schaumstoff und/oder Aktivkohle ist.

27. Sauggerätevorsatz nach einem oder mehreren der vorhergehenden Ansprüche, **dadurch gekennzeichnet, daß** die Absaugung auslösbar durch einen bestimmten Füllgrad des Flüssigkeitsspeichers (35) steuerbar ist.

28. Sauggerätevorsatz nach einem oder mehreren der vorhergehenden Ansprüche, **dadurch gekennzeichnet, daß** ein durch den Füllgrad des Flüssigkeitsspeichers (35) sich einstellender Druckabfall zur Schließbewegung eines den Saugkanal (28) verschließenden Ventils (64) genutzt ist.

29. Sauggerätevorsatz nach einem oder mehreren der vorhergehenden Ansprüche, **dadurch gekennzeichnet, daß** eine Ventilvorderseite zur Abstützung der Membran (36) bei hohem Füllgrad des Flüssigkeitsspeichers (35) eingesetzt ist.

30. Sauggerätevorsatz nach einem oder mehreren der vorhergehenden Ansprüche, **dadurch gekennzeichnet, daß** das Schließventil (64) einen Membranboden aufweist, der einerseitig mit dem vor der flüssigkeitsundurchlässigen Membran (36) herrschenden Druck und anderseitig mit dem Druck des Saugkanals (28) beaufschlagt ist.

31. Sauggerätevorsatz nach einem oder mehreren der vorhergehenden Ansprüche, **dadurch gekennzeichnet, daß** eine Verstellbewegung des Ventils (64) auf eine Anzeige zur Darstellung des Füllgrades des Flüssigkeitsspeichers (35) übertragen ist.

32. Sauggerätevorsatz nach einem oder mehreren der vorhergehenden Ansprüche, **dadurch gekennzeichnet, daß** der Flüssigkeitsspeicher (35) zumindest teilweise aus einem sich bei Flüssigkeitsaufnahme im Sinne einer Volumenzunahme verändernden Material (61), wie bspw. Polyacrylat, besteht.

33. Sauggerätevorsatz nach einem oder mehreren der vorhergehenden Ansprüche, **dadurch gekennzeichnet, daß** in dem Quellmaterial (61) ein gesonderter Strömungsweg (63) ausgebildet ist.

34. Sauggerätevorsatz nach einem oder mehreren der vorhergehenden Ansprüche, **dadurch gekennzeichnet, daß** der gesonderte Strömungsweg (63) im Hinblick auf eine Oberflächenvergrößerung richtungswechselnd ausgebildet ist.

35. Sauggerätevorsatz nach einem oder mehreren der vorhergehenden Ansprüche, **dadurch gekennzeichnet, daß** die Wandung des gesonderten Strömungsweges (63) teilweise oder vollständig aus dem Quellmaterial (61) besteht.

36. Sauggerätevorsatz nach einem oder mehreren der vorhergehenden Ansprüche, **dadurch gekennzeichnet, daß** dem Quellmaterial (61) eine flüssigkeitsundurchlässige Membran (36) vorgeschaltet ist.

37. Sauggerätevorsatz nach einem oder mehreren der vorhergehenden Ansprüche, **dadurch gekennzeichnet, daß** die in dem Speichermedium (34) abgespeicherte Flüssigkeit zur Flüssigkeitsauftragseinrichtung (21) rückführbar ist.

38. Sauggerätevorsatz nach einem oder mehreren der vorhergehenden Ansprüche, **dadurch gekennzeichnet, daß** die Flüssigkeit (51) aus dem Flüssigkeitsspeicher (35) in den Kapillarspeicher (26) zurücksaugbar ist.

39. Sauggerätevorsatz nach einem oder mehreren der vorhergehenden Ansprüche, **dadurch gekennzeichnet, daß** zwischen der gebläseseitigen Seite der Membran (36) und dem Kapillarspeicher (26) eine schaltbare Strömungsverbindung (77) ausgebildet ist.

40. Sauggerätevorsatz nach einem oder mehreren der vorhergehenden Ansprüche, **dadurch gekennzeichnet, daß** die Strömungsverbindung (77) in einem nicht auf der zu reinigenden Fläche (20) aufliegenden Zustand des Sauggerätevorsatzes (1) geöffnet ist.

41. Sauggerätevorsatz nach einem oder mehreren der vorhergehenden Ansprüche, **dadurch gekennzeichnet, daß** die Freischaltung durch eine Betätigung eines Freischaltungsschalters (81) erfolgt.

42. Sauggerätevorsatz nach einem oder mehreren der vorhergehenden Ansprüche, **dadurch gekennzeichnet, daß** ein Tastschalter an dem Sauggerätevorsatz (1) ausgebildet ist, der auf ein Abheben von der zu reinigenden Fläche (20) hin die Strömungsverbindung (77) freischaltet.

43. Sauggerätevorsatz nach einem oder mehreren der vorhergehenden Ansprüche, **dadurch gekennzeichnet, daß** die Rückführung über einen Kapillartransport erfolgt.

44. Sauggerätevorsatz nach einem oder mehreren der vorhergehenden Ansprüche, **dadurch gekennzeichnet, daß** der Kapillarspeicher (26) mit dem Flüssigkeitsspeicher (35) über Kapillarförderleitungen verbunden ist.

45. Sauggerätevorsatz nach einem oder mehreren der vorhergehenden Ansprüche, **dadurch gekennzeichnet, daß** die Sauglufteinleitung und Flüssigkeitsrückführung in dem Flüssigkeitsspeicher (35) örtlich so weit voneinander entfernt sind, daß die rückgeführte Flüssigkeit wenigstens ausreichend von in der Saugluft geführten Schmutzteilchen gesäubert ist.

46. Sauggerätevorsatz nach einem oder mehreren der vorhergehenden Ansprüche, **dadurch gekennzeichnet, daß** der Flüssigkeitsspeicher (35) mit einer Füllstandsanzeige (37) ausgestattet ist.

47. Sauggerätevorsatz nach einem oder mehreren der vorhergehenden Ansprüche, **dadurch gekennzeichnet, daß** die Füllstandsanzeige (37) ein kapillarer Fühler (39) ist.

48. Sauggerätevorsatz nach einem oder mehreren der vorhergehenden Ansprüche, **dadurch gekennzeichnet, daß** der Flüssigkeitsspeicher (35) mit einem Unterdrucksensor ausgestattet ist, zur Erfassung des Beladungszustandes.

49. Sauggerätevorsatz nach einem oder mehreren der vorhergehenden Ansprüche, **dadurch gekennzeichnet, daß** die Berandung (42) der Saugkanalmündung (15) einerseits, und zwar auf der der Flüssigkeitsauftragseinrichtung (21) zugewandten Seite, ausfahrbar ist derart, daß, gegebenenfalls unter einem Abkippen der Arbeitshalterung (8), bei weiterem Aufliegen der Saugkanalmündung (15) auf der zu reinigenden Fläche (20) ein Abheben der Flüssigkeitsauftragseinrichtung (21) und gegebenenfalls des Reinigungselementes (19) erfolgt.

50. Sauggerätevorsatz nach einem oder mehreren der vorhergehenden Ansprüche, **dadurch gekennzeichnet, daß** der bewegliche Saugkanalmündungsrand (42) im wesentlichen in Absaugrichtung bewegbar ist.

51. Sauggerätevorsatz nach einem oder mehreren der vorhergehenden Ansprüche, **dadurch gekennzeichnet, daß** bei ausgefahrenem Saugkanalmündungsrand (42) eine Vorderkante (47) derart verlagert wird, daß eine Kammausbildung zur Wirkung kommt, zur Ausbildung von eng begrenzten Saugkanälen (49).

52. Sauggerätevorsatz nach einem oder mehreren der vorhergehenden Ansprüche, **dadurch gekennzeichnet, daß** der eine Hinterkante (48) bildende bewegliche Saugkanalmündungsrand (42) kammartig ausgebildet ist.

53. Sauggerätevorsatz nach einem oder mehreren der vorhergehenden Ansprüche, **dadurch gekennzeichnet, daß** die Vorderkante (47) schwenkbeweglich in der Arbeitshalterung (8) gelagert ist.

54. Sauggerätevorsatz nach einem oder mehreren der vorhergehenden Ansprüche, **dadurch gekennzeichnet, daß** die Hinterkante (48) zur Ausbildung von eng begrenzten Saugkanälen (50) pflugartig ausgebildet ist.

55. Sauggerätevorsatz nach einem oder mehreren der vorhergehenden Ansprüche, **dadurch gekennzeichnet, daß** die Flüssigkeitsauftragseinrichtung (21) bezüglich der Lippe (17) verschiebbar ist derart, daß die Flüssigkeitsauftragseinrichtung (21) auf die zu reinigende Fläche (20) zu oder von dieser weg bewegbar ist.

56. Sauggerätevorsatz nach einem oder mehreren der vorhergehenden Ansprüche, **dadurch gekennzeichnet, daß** die Flüssigkeitsauftragseinrichtung (21) mit dem Kapillarspeicher (26) verschiebbar ist.

57. Sauggerätevorsatz nach einem oder mehreren der vorhergehenden Ansprüche, **dadurch gekennzeichnet, daß** der Saugkanal (28) feststehend ausgebildet ist und daß die Flüssigkeitsauftragseinrichtung (21) mit dem Kapillarspeicher (26) verschiebbar an dem Saugkanal (28) angeordnet ist.

58. Sauggerätevorsatz nach einem oder mehreren der vorhergehenden Ansprüche, **dadurch gekennzeichnet, daß** die Flüssigkeitsauftragseinrichtung (21) gegen eine Feder (94) zurückverschiebbar ist.

59. Sauggerätevorsatz nach einem oder mehreren der vorhergehenden Ansprüche, **dadurch gekennzeichnet, daß** die Feder (94) konzentrisch zum Saugkanal (38) angeordnet ist.

60. Sauggerätevorsatz nach einem oder mehreren der vorhergehenden Ansprüche, **dadurch gekennzeichnet, daß** die Flüssigkeitsauftragseinrichtung (21) gegebenenfalls einschließlich des Kapillarspeichers (26) über ein muffenartiges Verbindungselement (90) an dem Saugkanal (28) gehaltert ist.

61. Sauggerätevorsatz nach einem oder mehreren der vorhergehenden Ansprüche, **dadurch gekennzeichnet, daß** eine vorderste und/oder eine rückwärtigste Stellung der Flüssigkeitsauftragseinrichtung (21) rastbar ist.

62. Sauggerätevorsatz nach einem oder mehreren der vorhergehenden Ansprüche, **dadurch gekennzeichnet, daß** das Reinigungselement (19) aus einem rückseitig benetzten Reinigungstuch (95) besteht.

63. Sauggerätevorsatz nach einem oder mehreren der vorhergehenden Ansprüche, **dadurch gekennzeichnet, daß** das Reinigungstuch (95) über eine Kapillareinrichtung gespannt ist und über diese benetzt wird.

64. Sauggerätevorsatz nach einem oder mehreren der vorhergehenden Ansprüche, **dadurch gekennzeichnet, daß** das Ventil (64) durch ein Sperrelement (96) in der Offenstellung gehalten ist, welches Sperrelement (96) durch Feuchtebeaufschlagung auslösbar ist.

65. Sauggerätevorsatz nach einem oder mehreren der vorhergehenden Ansprüche, **dadurch gekennzeichnet, daß** das Sperrelement (96) aus einem Feuchtigkeit aufnehmenden Werkstoff besteht, welcher in Abhängigkeit einer bestimmten Flüssigkeitsaufnahmemenge komprimierbar ist.

66. Sauggerätevorsatz nach einem oder mehreren der vorhergehenden Ansprüche, **dadurch gekennzeichnet, daß** das Sperrelement (96) aus einem schwammartigen Werkstoff besteht.

## Claims

1. Vacuum-cleaner attachment (1) for the wet cleaning of surfaces (20), in particular of vertical surfaces, having a liquid applicator (21), a suction channel (28) which has a suction-channel mouth (15), and a cleaning element (19), it being the case that, for the purpose of continuous processing, the liquid applicator (21) is designed for the continuous supply of liquid, and the suction-channel mouth (15) is disposed downstream of the liquid applicator (21), in relation to the processing direction (R), and that, furthermore, the cleaning element (19) is disposed in the region of the liquid applicator (21) or between the liquid applicator (21) and the suction channel (28), **characterized in that** the liquid applicator (21) extends into a capillary store (26), the liquid being delivered from the capillary store (26) by capillary action.

2. Vacuum-cleaner attachment according to Claim 1, **characterized in that** the liquid applicator (21) is supplied with the liquid by capillary action.

3. Vacuum-cleaner attachment according to one or more of the preceding claims, **characterized in that**, in respect of the application surface, the liquid applicator (21) is subdivided into substructures.

4. Vacuum-cleaner attachment according to one or more of the preceding claims, **characterized in that** the liquid applicator (21) comprises a cluster of bristles accommodating a certain supply of liquid.

5. Vacuum-cleaner attachment according to one or more of the preceding claims, **characterized in that** a cluster of bristles comprises bristles (22) which enclose an angle (alpha) of approximately 30-60° with a surface (20) which is to be cleaned.

6. Vacuum-cleaner attachment according to one or more of the preceding claims, **characterized in that** the suction-channel mouth (15) is of slit-like form.

7. Vacuum-cleaner attachment according to one or more of the preceding claims, **characterized in that** the cleaning element (19) forms a border of the suction-channel mouth (15).

8. Vacuum-cleaner attachment according to one or more of the preceding claims, **characterized in that** the cleaning element (19) comprises a sealing element with a cleaning nonwoven fabric fitted in position.

9. Vacuum-cleaner attachment according to one or more of the preceding claims, **characterized in that** a further border of the suction-channel mouth (15), which is disposed downstream in the processing direction (R), comprises an air-impermeable lip (17).

10. Vacuum-cleaner attachment according to one or more of the preceding claims, **characterized in that** the suction-channel mouth (15) comprises a multiplicity of individual suction-channel sections (52).

11. Vacuum-cleaner attachment according to one or more of the preceding claims, **characterized in that** a suction-channel section (52) is partially bounded by the lip (17).

12. Vacuum-cleaner attachment according to one or more of the preceding claims, **characterized in that** the suction-channel sections (52) are disposed to run obliquely such that they are inclined in the direction of the suction channel (28).

13. Vacuum-cleaner attachment according to one or more of the preceding claims, **characterized in that** the lip (17) is formed as a double lip.

14. Vacuum-cleaner attachment according to one or more of the preceding claims, **characterized in that** the outer lip (54) consists of a more flexible material than the inner lip (17).

15. Vacuum-cleaner attachment according to one or more of the preceding claims, **characterized in that** the outer lip (54) is spaced apart by a relatively large distance from the surface (20) which is to be cleaned, such that, during a normal cleaning operation, this lip does not come into contact with the surface (20) which is to be cleaned.

16. Vacuum-cleaner attachment according to one or more of the preceding claims, **characterized in that**, on its side which is directed towards the liquid applicator (21), the lip (17) has channels (55) which run in the widthwise direction of the lip (17) and widen in cross-section in the direction of the suction channel (28).

17. Vacuum-cleaner attachment according to one or more of the preceding claims, **characterized in that** a residual-water wiper (30) is disposed further downstream of the lip (17).

18. Vacuum-cleaner attachment according to one or more of the preceding claims, **characterized in that** an appliance part which is located between the suction-channel mouth (15) and the liquid applicator (21) is disposed in a displaceable manner such that it is possible to form or enlarge a suction-channel cross-section acting on the liquid applicator (21).

19. Vacuum-cleaner attachment according to one or more of the preceding claims, **characterized in that** the cleaning element (19) disposed between the suction-channel mouth (15) and the liquid applicator (21) is formed as a displaceable appliance part.

20. Vacuum-cleaner attachment according to one or more of the preceding claims, **characterized in that** the liquid applicator (21), the cleaning element (19) and the suction-channel mouth (15) are disposed in a pivotable operating mount (8).

21. Vacuum-cleaner attachment according to one or more of the preceding claims, **characterized in that** the suction channel (28) runs through a filter (33) in order to filter out sucked-up liquid from the suction air.

22. Vacuum-cleaner attachment according to one or more of the preceding claims, **characterized in that** the filter (33) interacts with a storage medium (34) for filtering-out purposes, in order to form a liquid store (35).

23. Vacuum-cleaner attachment according to one or more of the preceding claims, **characterized in that** the storage medium (34) has a fibre material which takes in the moisture by capillary action, if appropriate by a tubular configuration of the fibres (83), and releases it through microslits (85) only by way of evaporation.

24. Vacuum-cleaner attachment according to one or more of the preceding claims, **characterized in that** the filter (33) is bounded in the suction direction by a liquid-impermeable diaphragm (36).

25. Vacuum-cleaner attachment according to one or more of the preceding claims, **characterized in that** the suction air passes through the storage medium (34) in a labyrinthine manner such that, if appropriate by way of a filtering-out operation, liquid separation takes place by flow deflection.

26. Vacuum-cleaner attachment according to one or more of the preceding claims, **characterized in that** the storage medium (34) is open-cell foam and/or activated carbon.

27. Vacuum-cleaner attachment according to one or more of the preceding claims, **characterized in that** the suction can be regulated such that it can be triggered by a specific degree of filling of the liquid store (35).

28. Vacuum-cleaner attachment according to one or more of the preceding claims, **characterized in that** a pressure drop which is established by the degree of filling of the liquid store (35) is utilized for the closing movement of a valve (64) which closes the suction channel (28).

29. Vacuum-cleaner attachment according to one or more of the preceding claims, **characterized in that** a front side of the valve is used for supporting the diaphragm (36) in the case of a high degree of filling of the liquid store (35).

30. Vacuum-cleaner attachment according to one or more of the preceding claims, **characterized in that** the closing valve (64) has a diaphragm base which is subjected, on one side, to the pressure prevailing upstream of the liquid-impermeable diaphragm (36) and, on the other side, to the pressure of the suction channel (28).

31. Vacuum-cleaner attachment according to one or more of the preceding claims, **characterized in that** an adjusting movement of the valve (64) is transmitted to an indicator for displaying the degree of filling of the liquid store (35).

32. Vacuum-cleaner attachment according to one or more of the preceding claims, **characterized in that** the liquid store (35) at least partially consists of a material (61) which changes by increasing in volume as it absorbs liquid, for example polyacrylate.

33. Vacuum-cleaner attachment according to one or more of the preceding claims, **characterized in that** a separate flow path (63) is formed in the swelling material (61).

34. Vacuum-cleaner attachment according to one or more of the preceding claims, **characterized in that** the separate flow path (63) is formed such that it changes direction in respect of enlarging the surface.

35. Vacuum-cleaner attachment according to one or more of the preceding claims, **characterized in that** the wall of the separate flow path (63) consists partially or wholly of the swelling material (61).

36. Vacuum-cleaner attachment according to one or more of the preceding claims, **characterized in that** a liquid-impermeable diaphragm (36) is disposed upstream of the swelling material (61).

37. Vacuum-cleaner attachment according to one or more of the preceding claims, **characterized in that** the liquid stored in the storage medium (34) can be returned to the liquid applicator (21).

38. Vacuum-cleaner attachment according to one or more of the preceding claims, **characterized in that** the liquid (51) can be sucked back into the capillary store (26) from the liquid store (35).

39. Vacuum-cleaner attachment according to one or more of the preceding claims, **characterized in that** a switchable flow connection (77) is formed between the blower side of the diaphragm (36) and the capillary store (26).

40. Vacuum-cleaner attachment according to one or more of the preceding claims, **characterized in that**, with the vacuum-cleaner attachment (1) in a state in which it is not resting on the surface (20) which is to be cleaned, the flow connection (77) is open.

41. Vacuum-cleaner attachment according to one or more of the preceding claims, **characterized in that** release takes place by actuation of a release switch (81).

42. Vacuum-cleaner attachment according to one or more of the preceding claims, **characterized in that** a contact switch is formed on the vacuum-cleaner attachment (1), this switch releasing the flow connection (77) when the vacuum-cleaner attachment has been raised away from the surface (20) which is to be cleaned.

43. Vacuum-cleaner attachment according to one or more of the preceding claims, **characterized in that** the return takes place via capillary transport.

44. Vacuum-cleaner attachment according to one or more of the preceding claims, **characterized in that** the capillary store (26) is connected to the liquid store (35) via capillary supply lines.

45. Vacuum-cleaner attachment according to one or more of the preceding claims, **characterized in that** the locations for suction-air introduction and liquid return in the liquid store (35) are spaced apart from one another such that the returned liquid is cleaned at least sufficiently of particles of dirt carried in the suction air.

46. Vacuum-cleaner attachment according to one or more of the preceding claims, **characterized in that** the liquid store (35) is provided with a filling-level indicator (37).

47. Vacuum-cleaner attachment according to one or more of the preceding claims, **characterized in that** the filling-level indicator (37) is a capillary sensor (39).

48. Vacuum-cleaner attachment according to one or more of the preceding claims, **characterized in that** the liquid store (35) is provided with a negative-pressure sensor for sensing the loading state.

49. Vacuum-cleaner attachment according to one or more of the preceding claims, **characterized in that** it is possible to extend the border (42) of the suction-channel mouth (15) on one side, to be precise on the side which is directed towards the liquid applicator (21), such that, if appropriate with tilting of the operating mount (8), in the case of the suction-channel mouth (15) continuing to rest on the surface (20) to be cleaned, the liquid applicator (21) and, if appropriate, the cleaning element (19) are raised away.

50. Vacuum-cleaner attachment according to one or more of the preceding claims, **characterized in that** the movable suction-channel-mouth border (42) can be moved substantially in the suction direction.

51. Vacuum-cleaner attachment according to one or more of the preceding claims, **characterized in that**, with the suction-channel-mouth border (42) extended, a front edge (47) is displaced such that a comb formation takes effect, in order to form closely bounded suction channels (49).

52. Vacuum-cleaner attachment according to one or more of the preceding claims, **characterized in that** the movable suction-channel-mouth border (42), which forms a rear edge (48), is of comb-like formation.

53. Vacuum-cleaner attachment according to one or more of the preceding claims, **characterized in that** the front edge (47) is mounted pivotably in the operating mount (8).

54. Vacuum-cleaner attachment according to one or more of the preceding claims, **characterized in that** the rear edge (48) is of plough-like formation for the purpose of forming closely bounded suction channels (50).

55. Vacuum-cleaner attachment according to one or more of the preceding claims, **characterized in that** the liquid applicator (21) can be displaced in relation to the lip (17) such that the liquid applicator (21) can be moved in or away from the direction of the surface (20) which is to be cleaned.

56. Vacuum-cleaner attachment according to one or more of the preceding claims, **characterized in that** the liquid applicator (21) can be displaced with the capillary store (26).

57. Vacuum-cleaner attachment according to one or more of the preceding claims, **characterized in that** the suction channel (28) is formed in a fixed manner, and **in that** the liquid applicator (21) is disposed on the suction channel (28) such that it can be displaced with the capillary store (26).

58. Vacuum-cleaner attachment according to one or more of the preceding claims, **characterized in that** the liquid applicator (21) can be displaced back counter to a spring (94).

59. Vacuum-cleaner attachment according to one or more of the preceding claims, **characterized in that** the spring (94) is disposed concentrically with respect to the suction channel (28).

60. Vacuum-cleaner attachment according to one or more of the preceding claims, **characterized in that** the liquid applicator (21), if appropriate including the capillary store (26), is secured on the suction channel (28) via a sleeve-like connecting element (90).

61. Vacuum-cleaner attachment according to one or more of the preceding claims, **characterized in that** a foremost and/or a rearmost position of the liquid applicator (21) can be latched.

62. Vacuum-cleaner attachment according to one or more of the preceding claims, **characterized in that** the cleaning element (19) comprises a cleaning cloth (95) wetted on the rear side.

63. Vacuum-cleaner attachment according to one or more of the preceding claims, **characterized in that** the cleaning cloth (95) is tensioned over a capillary device and wetted via the latter.

64. Vacuum-cleaner attachment according to one or more of the preceding claims, **characterized in that** the valve (64) is kept in the open position by a blocking element (96) which can be triggered by the action of moisture.

65. Vacuum-cleaner attachment according to one or more of the preceding claims, **characterized in that** the blocking element (96) comprises a moisture-absorbing material which can be compressed in dependence on a specific liquid-absorption quantity.

66. Vacuum-cleaner attachment according to one or more of the preceding claims, **characterized in that** the blocking element (96) consists of a sponge-like material.

## Revendications

1. Accessoire pour aspirateur (1) destiné au nettoyage humide des surfaces (20), en particulier des surfaces verticales, comprenant un applicateur de liquide (21), un canal d'aspiration (28) muni d'une embouchure (15) et un élément de nettoyage (19), dans lequel, pour un travail en continu, l'applicateur de liquide (21) est conçu pour distribuer en permanence le liquide et l'embouchure du canal d'aspiration (15) est disposée en aval de l'applicateur de liquide (21) par référence au sens de travail (R) et dans lequel, en outre, l'élément de nettoyage (19) est disposé dans la zone de l'applicateur de liquide (21) ou entre l'applicateur de liquide (21) et le canal d'aspiration (28), **caractérisé en ce que** l'applicateur de liquide (21) s'étend dans un réservoir à capillaires (26), le liquide étant acheminé sous l'effet de capillarité hors du réservoir à capillaires (26).

2. Accessoire pour aspirateur selon la revendication 1, **caractérisé en ce que** l'applicateur de liquide (21) est alimenté en liquide sous l'effet de capillarité.

3. Accessoire pour aspirateur selon une ou plusieurs des revendications précédentes, **caractérisé en ce que** la surface d'application de l'applicateur de liquide (21) est divisée en sous-structures.

4. Accessoire pour aspirateur selon une ou plusieurs des revendications précédentes, **caractérisé en ce que** l'applicateur de liquide (21) est formée par un faisceau de poils absorbant une réserve déterminée de liquide.

5. Accessoire pour aspirateur selon une ou plusieurs des revendications précédentes, **caractérisé en ce qu'**un faisceau de poils est formé par des poils (22), qui forment avec les surfaces à nettoyer (20) un angle (α) de 30 à 60° environ.

6. Accessoire pour aspirateur selon une ou plusieurs des revendications précédentes, **caractérisé en ce que** l'embouchure du canal d'aspiration (15) est conçue en forme de fente.

7. Accessoire pour aspirateur selon une ou plusieurs des revendications précédentes, **caractérisé en ce que** l'élément de nettoyage (19) forme un bord de l'embouchure du canal d'aspiration (15).

8. Accessoire pour aspirateur selon une ou plusieurs des revendications précédentes, **caractérisé en ce que** l'élément de nettoyage (19) est formé par un élément d'étanchéité sur lequel est appliquée une lingette de nettoyage en non-tissé.

9. Accessoire pour aspirateur selon une ou plusieurs des revendications précédentes, **caractérisé en ce qu'**un bord supplémentaire de l'embouchure du canal d'aspiration (15), réalisé en aval par référence au sens de travail (R), est formé par une lèvre d'étanchéité à l'air (17).

10. Accessoire pour aspirateur selon une ou plusieurs des revendications précédentes, **caractérisé en ce que** l'embouchure du canal d'aspiration (15) est formée par une pluralité de sections individuelles (52) de canal d'aspiration.

11. Accessoire pour aspirateur selon une ou plusieurs des revendications précédentes, **caractérisé en ce qu'**une section du canal d'aspiration (52) est partiellement délimitée par la lèvre d'étanchéité (17).

12. Accessoire pour aspirateur selon une ou plusieurs des revendications précédentes, **caractérisé en ce que** les sections de canal d'aspiration (52) sont disposées en oblique, de telle sorte qu'elles sont inclinées vers le canal d'aspiration (28).

13. Accessoire pour aspirateur selon une ou plusieurs des revendications précédentes, **caractérisé en ce que** la lèvre (17) est conçue sous forme de double lèvre.

14. Accessoire pour aspirateur selon une ou plusieurs des revendications précédentes, **caractérisé en ce que** la lèvre extérieure (54) est réalisée dans un matériau plus souple que celui de la lèvre intérieure (17).

15. Accessoire pour aspirateur selon une ou plusieurs des revendications précédentes, **caractérisé en ce que** la lèvre extérieure (54) est réalisée à une distance relativement grande par rapport à la surface à nettoyer (20), de telle sorte que pendant un processus de nettoyage usuel, celle-ci n'entre pas en contact avec la surface à nettoyer (20).

16. Accessoire pour aspirateur selon une ou plusieurs des revendications précédentes, **caractérisé en ce que** la lèvre (17), sur sa face orientée vers l'applicateur de liquide (21), comporte des canaux (55) qui s'étendent dans le sens de la largeur de la lèvre (17) et dont la section s'élargit en direction du canal d'aspiration (28).

17. Accessoire pour aspirateur selon une ou plusieurs des revendications précédentes, **caractérisé en ce que**, en outre, une raclette d'essuyage de l'eau résiduelle (30) est réalisée en aval de la lèvre (17).

18. Accessoire pour aspirateur selon une ou plusieurs des revendications précédentes, **caractérisé en ce qu'**un élément de l'accessoire, situé entre l'embouchure du canal d'aspiration (15) et l'applicateur de liquide (21), est disposé de manière à pouvoir coulisser, de telle sorte qu'il puisse former ou agrandir une section de canal d'aspiration agissant sur l'applicateur de liquide (21).

19. Accessoire pour aspirateur selon une ou plusieurs des revendications précédentes, **caractérisé en ce que** l'élément de nettoyage (19), disposé entre l'embouchure du canal d'aspiration (15) et l'applicateur de liquide (21), est conçu sous forme d'élément coulissant de l'accessoire pour aspirateur.

20. Accessoire pour aspirateur selon une ou plusieurs des revendications précédentes, **caractérisé en ce que** l'applicateur de liquide (21), l'élément de nettoyage (19) et l'embouchure du canal d'aspiration (15) sont disposés dans un support de travail (8) pivotant.

21. Accessoire pour aspirateur selon une ou plusieurs des revendications précédentes, **caractérisé en ce que** le canal d'aspiration (28) passe à travers un filtre (33), de filtration hors de l'air d'aspiration du liquide aspiré.

22. Accessoire pour aspirateur selon une ou plusieurs des revendications précédentes, **caractérisé en ce que** le filtre (33) remplit son action de filtrage conjointement avec un milieu accumulateur (34), en vue de former un réservoir de liquide (35).

23. Accessoire pour aspirateur selon une ou plusieurs des revendications précédentes, **caractérisé en ce que** le milieu accumulateur (34) est un matériau fibreux, qui aspire l'humidité par effet de capillarité, le cas échéant par une conception tubulaire des fibres (83), et libère l'humidité par l'intermédiaire de micro-fentes (85) uniquement par vaporisation.

24. Accessoire pour aspirateur selon une ou plusieurs des revendications précédentes, **caractérisé en ce que** le filtre (33) est délimité dans le sens d'aspiration par une membrane (36) imperméable au liquide.

25. Accessoire pour aspirateur selon une ou plusieurs des revendications précédentes, **caractérisé en ce que** l'air d'aspiration traverse le milieu accumulateur (34) par des trajets de forme labyrinthique, de manière à produire, le cas échéant par filtrage, une séparation du liquide par déviation du flux.

26. Accessoire pour aspirateur selon une ou plusieurs des revendications précédentes, **caractérisé en ce que** le milieu accumulateur (34) est un produit alvéolaire à pores ouverts et/ou un charbon actif.

27. Accessoire pour aspirateur selon une ou plusieurs des revendications précédentes, **caractérisé en ce que** l'aspiration peut être commandée en fonction d'un niveau de remplissage déterminé du réservoir de liquide (35).

28. Accessoire pour aspirateur selon une ou plusieurs des revendications précédentes, **caractérisé en ce qu'**une chute de pression résultant du niveau de remplissage du réservoir de liquide (35) est utilisée pour commander le mouvement de fermeture d'un clapet (64) obturant le canal d'aspiration (28).

29. Accessoire pour aspirateur selon une ou plusieurs des revendications précédentes, **caractérisé en ce qu'**une face avant du clapet est utilisée pour former un appui à la membrane (36) lorsque le réservoir de liquide (35) atteint un niveau de remplissage élevé.

30. Accessoire pour aspirateur selon une ou plusieurs des revendications précédentes, **caractérisé en ce que** le clapet de fermeture (64) comporte une membrane formant le fond, qui est sollicité sur une face par la pression qui règne en amont de la membrane (36) imperméable au liquide et sur l'autre face par la pression du canal d'aspiration (28).

31. Accessoire pour aspirateur selon une ou plusieurs des revendications précédentes, **caractérisé en ce qu'**un mouvement du clapet (64) est transmis sur un afficheur destiné à représenter le niveau de remplissage du réservoir de liquide (35).

32. Accessoire pour aspirateur selon une ou plusieurs des revendications précédentes, **caractérisé en ce que** le réservoir de liquide (35) est réalisé au moins en partie dans un matériau (61) variant avec l'absorption de liquide dans le sens d'une augmentation de volume, tel que le polyacrylate.

33. Accessoire pour aspirateur selon une ou plusieurs des revendications précédentes, **caractérisé en ce qu'**une voie d'écoulement (63) séparée est réalisée dans le matériau gonflant (61).

34. Accessoire pour aspirateur selon une ou plusieurs des revendications précédentes, **caractérisé en ce que** la voie d'écoulement (63) séparée est réalisée en méandres en vue d'une augmentation de la surface.

35. Accessoire pour aspirateur selon une ou plusieurs des revendications précédentes, **caractérisé en ce que** la paroi de la voie d'écoulement (63) séparée est réalisée en partie ou en totalité par un matériau gonflant (61).

36. Accessoire pour aspirateur selon une ou plusieurs des revendications précédentes, **caractérisé en ce qu'**une membrane (36) imperméable au liquide est posée en amont du matériau gonflant (61).

37. Accessoire pour aspirateur selon une ou plusieurs des revendications précédentes, **caractérisé en ce que** le liquide stocké dans le milieu accumulateur (34) est reflué vers l'applicateur de liquide (21).

38. Accessoire pour aspirateur selon une ou plusieurs des revendications précédentes, **caractérisé en ce que** le liquide (51) peut être à nouveau aspiré hors du réservoir de liquide (35) vers le réservoir à capillaires (26).

39. Accessoire pour aspirateur selon une ou plusieurs des revendications précédentes, **caractérisé en ce qu'**un tube de liaison (77) réglable est monté entre le réservoir à capillaires (26) et le côté de la membrane (36) orienté vers la soufflante.

40. Accessoire pour aspirateur selon une ou plusieurs des revendications précédentes, **caractérisé en ce que** le tube de liaison (77) est ouvert lorsque l'accessoire pour aspirateur (1) est dans la position dans laquelle il n'est pas en appui contre la surface à nettoyer (20).

41. Accessoire pour aspirateur selon une ou plusieurs des revendications précédentes, **caractérisé en ce que** l'ouverture est commandée par l'activation d'un commutateur de déblocage (81).

42. Accessoire pour aspirateur selon une ou plusieurs des revendications précédentes, **caractérisé en ce qu'**un interrupteur à touche est réalisé sur l'accessoire pour aspirateur (1), lequel ouvre le tube de liaison (77) chaque fois que ledit accessoire pour aspirateur est retiré de la surface à nettoyer (20).

43. Accessoire pour aspirateur selon une ou plusieurs des revendications précédentes, **caractérisé en ce que** le reflux du liquide est effectué par un transport par capillarité.

44. Accessoire pour aspirateur selon une ou plusieurs des revendications précédentes, **caractérisé en ce que** le réservoir à capillaires (26) communique avec le réservoir de liquide (35) par l'intermédiaire de conduites de transport par capillarité.

45. Accessoire pour aspirateur selon une ou plusieurs des revendications précédentes, **caractérisé en ce que** l'admission de l'air d'aspiration et le reflux du liquide sont disposés dans le réservoir de liquide (35) en étant localement espacés l'un de l'autre, de telle sorte que le liquide reflué est au moins suffisamment libéré des particules de saleté entraînées par l'air d'aspiration.

46. Accessoire pour aspirateur selon une ou plusieurs des revendications précédentes, **caractérisé en ce que** le réservoir de liquide (35) est équipé d'un afficheur de niveau (37).

47. Accessoire pour aspirateur selon une ou plusieurs des revendications précédentes, **caractérisé en ce que** l'afficheur de niveau (37) est un capteur capillaire (39).

48. Accessoire pour aspirateur selon une ou plusieurs des revendications précédentes, **caractérisé en ce que** le réservoir de liquide (35) est équipé d'un capteur de dépression, afin de détecter l'état de charge.

49. Accessoire pour aspirateur selon une ou plusieurs des revendications précédentes, **caractérisé en ce que** le bord (42) de l'embouchure du canal d'aspiration (15) est extractible sur un côté, à savoir le côté orienté vers l'applicateur de liquide (21), de telle sorte que, le cas échéant sous l'effet d'un basculement vers le bas du support de travail (8), lorsque l'embouchure du canal d'aspiration (15) reste en appui contre la surface à nettoyer (20), l'applicateur de liquide (21) et, le cas échéant, l'élément de nettoyage (19) ne sont plus en contact avec ladite surface à nettoyer.

50. Accessoire pour aspirateur selon une ou plusieurs des revendications précédentes, **caractérisé en ce que** le bord mobile (42) de l'embouchure du canal d'aspiration peut se déplacer sensiblement dans le sens d'aspiration.

51. Accessoire pour aspirateur selon une ou plusieurs des revendications précédentes, **caractérisé en ce que**, lorsque le bord (42) de l'embouchure du canal d'aspiration est en position extraite, une face antérieure (47) est décalée de manière à obtenir un peigne destiné à former des canaux d'aspiration (49) étroitement délimités.

52. Accessoire pour aspirateur selon une ou plusieurs des revendications précédentes, **caractérisé en ce que** le bord mobile (42) de l'embouchure du canal d'aspiration formant une face postérieure (48) est conçu sous forme de peigne.

53. Accessoire pour aspirateur selon une ou plusieurs des revendications précédentes, **caractérisé en ce que** la face antérieure (47) est logée dans le support de travail (8) de manière à pouvoir pivoter.

54. Accessoire pour aspirateur selon une ou plusieurs des revendications précédentes, **caractérisé en ce que** la face postérieure (48), destinée à former des canaux d'aspiration (50) étroitement délimités, est conçue sous forme de soc de charrue.

55. Accessoire pour aspirateur selon une ou plusieurs des revendications précédentes, **caractérisé en ce que** l'applicateur de liquide (21) peut se déplacer par rapport à la lèvre (17), de telle sorte que l'applicateur de liquide (21) peut se déplacer vers la surface à nettoyer (20) ou s'écarter de celle-ci.

56. Accessoire pour aspirateur selon une ou plusieurs des revendications précédentes, **caractérisé en ce que** l'applicateur de liquide (21) peut se déplacer avec le réservoir à capillaires (26).

57. Accessoire pour aspirateur selon une ou plusieurs des revendications précédentes, **caractérisé en ce que** le canal d'aspiration (28) est fixe et **en ce que** l'applicateur de liquide (21) est disposé de manière à pouvoir se déplacer avec le réservoir à capillaires (26) sur le canal d'aspiration (28).

58. Accessoire pour aspirateur selon une ou plusieurs des revendications précédentes, **caractérisé en ce que** l'applicateur de liquide (21) peut se déplacer vers l'arrière contre un ressort (94).

59. Accessoire pour aspirateur selon une ou plusieurs des revendications précédentes, **caractérisé en ce que** le ressort (94) est disposé concentriquement au canal d'aspiration (28).

60. Accessoire pour aspirateur selon une ou plusieurs des revendications précédentes, **caractérisé en ce que** l'applicateur de liquide (21), le cas échéant y compris le réservoir à capillaires (26), sont maintenus contre le canal d'aspiration (28) par l'intermédiaire d'un élément d'assemblage (90) en forme de manchon.

61. Accessoire pour aspirateur selon une ou plusieurs des revendications précédentes, **caractérisé en ce que** l'applicateur de liquide (21) peut être bloqué dans une position avant et dans une position arrière.

62. Accessoire pour aspirateur selon une ou plusieurs des revendications précédentes, **caractérisé en ce que** l'élément de nettoyage (19) est formé par une lingette de nettoyage (95) mouillée sur la face arrière.

63. Accessoire pour aspirateur selon une ou plusieurs des revendications précédentes, **caractérisé en ce que** la lingette de nettoyage (95) est tendue sur un dispositif à capillaires et est mouillée par celui-ci.

64. Accessoire pour aspirateur selon une ou plusieurs des revendications précédentes, **caractérisé en ce que** le clapet (64) est maintenu dans la position d'ouverture par un élément de blocage (96), lequel élément de blocage (96) est activé sous l'effet de l'humidité.

65. Accessoire pour aspirateur selon une ou plusieurs des revendications précédentes, **caractérisé en ce que** l'élément de blocage (96) est réalisé dans un matériau absorbant l'humidité, lequel peut être comprimé en fonction d'une quantité déterminée de liquide absorbé.

66. Accessoire pour aspirateur selon une ou plusieurs des revendications précédentes, **caractérisé en ce que** l'élément de blocage (96) est réalisé dans un matériau spongieux.
